# EUROPÄISCHE PATENTSCHRIFT

(11) **EP 4 085 171 B1**
(45) Veröffentlichungstag und Bekanntmachung des Hinweises auf die Patenterteilung: **30.07.2025**
(21) Anmeldenummer: 21702651.7
(22) Anmeldetag: 29.01.2021
(51) Int. Cl.: E01D 19/04

(54) **VERWENDUNG EINES BAUWERKSGLEITLAGER**
USE OF A STRUCTURE SLIDING BEARING
UTILISATION D'UN APPAREIL D'APPUI GLISSANT

(30) Priorität: 29.01.2020 DE 102020201078
(43) Veröffentlichungstag der Anmeldung: 09.11.2022
(62) Teilanmeldung aus: 24202340.6
(73) Patentinhaber: Maurer Engineering GmbH, 80807 München (DE)
(72) Erfinder: BRAUN, Christian, 83607 Holzkirchen (DE)
(74) Vertreter: von Hirschhausen, Helge
(86) Internationale Anmeldenummer: PCT/EP2021/052079
(87) Internationale Veröffentlichungsnummer: WO 2021/152073

(56) Entgegenhaltungen:
- CN-A- 108 532 451
- DE-A1- 10 128 362
- DE-A1- 3 517 895
- DE-A1- 4 039 523

## Beschreibung

Die vorliegende Erfindung betrifft die Verwendung eines Bauwerksgleitlagers zum Verbinden eines ersten und zweiten Bauwerksteils.

Gattungsgemäße Bauwerksgleitlager weisen üblicherweise ein Lagerunterteil, das mit dem ersten Bauwerksteil in Verbindung gebracht werden kann, eine Gleitplatte, die mit einem zweiten Bauwerksteil in Verbindung gebracht werden kann und ein Lagerzwischenteil auf, das zwischen dem Lagerunterteil und der Gleitplatte angeordnet ist. Dabei ist in der Regel zwischen dem Lagerzwischenteil und der Gleitplatte die Hauptgleitfläche des Bauwerkslagers angeordnet, entlang derer die Gleitplatte im Gebrauchszustand des Bauwerksgleitlagers gleiten kann. Mehrere solcher Bauwerksgleitlager bilden zusammen ein Bauwerkslagerungssystem mit entsprechend vielen Verbindungspunkten zwischen den jeweiligen Bauwerksteilen.

Derartige Bauwerksgleitlager zum Verbinden verschiedenster Bauwerksteile sind prinzipiell hinreichend aus dem Stand der Technik bekannt.

Die Dokumente CN 108 532 451 A, DE 35 17 895 A1, DE 101 28 362 A1 und DE 40 39 523 A1 zeigen gattungsgemäße Bauwerksgleitlager.

Das Dokument CN 108 532 451 A offenbart eine V-förmige, wannenartige Gummiauflage für eine Gleitbahn. Die V-förmige Beckengummiauflage für die Gleitbahn umfasst eine obere Sitzplattengummischicht, eine obere Sitzplatte, eine Gummiplatte, einen Kupferdichtungsring, eine untere Sitzplatte, eine untere Sitzplattengummischicht, eine Mittelplatte, eine Gleitplatte und eine Edelstahlplatte; die obere Sitzgummischicht ist auf der Oberfläche der oberen Sitzplatte in einer vulkanisierten Weise befestigt, und die untere Sitzplattengummischicht ist auf der Oberfläche der unteren Sitzplatte in einer vulkanisierten Weise befestigt; die untere Oberfläche der oberen Sitzplatte V-förmig vorsteht, um einen vorstehenden V-förmigen unteren Abschnitt zu bilden; die obere Oberfläche der mittleren Platte V-förmig vertieft ist, um eine vertiefte V-förmige Rille zu bilden; der V-förmige untere Abschnitt der oberen Sitzplatte in die vertiefte V-förmige Rille der mittleren Platte eingebettet ist; und die Gleitplatte auf der oberen Oberfläche der mittleren Platte vulkanisiert befestigt ist. Durch die Gummischichten, die auf den Oberflächen der oberen Sitzplatte und der unteren Sitzplatte vulkanisiert sind, wird die Reibungskraft zwischen einer Trägerplatte und einem Pinner erhöht, ein Bolzenverankerungssystem eines ursprünglichen Beckentyps entfällt, und die Stütze wird schnell und bequem montiert; und eine V-förmige Gleitbahn ist zwischen der oberen Sitzplatte und der mittleren Platte angeordnet, und die Funktionen der horizontalen Begrenzung und des führenden Gleitens werden erfüllt, und die Stütze ist kompakt in der Struktur und leicht im Gewicht.

Aus dem Dokument DE 35 17 895 A1 ist ein Kappengleitlager bekannt. Dieses enthält zwei beidseitig der Kappe 1 angeordnete und parallel zueinander verlaufende Kippleisten, die im wesentlichen vertikale Stützflächen zwischen einer Gleitplatte 5 und einem Lagerunterteil 4 bilden. Die Kippleisten bestehen jeweils aus einer Abdeckleiste 7, die mit Spiel umlaufend in einer Nut 12 des Lagerunterteils 4 angeordnet ist, wobei die Abdeckleiste 7 aus der Nut 12 herausragt und der Zwischenraum zwischen Abdeckleiste 7 und Nutgrund durch eine Elastomereinlage 11 ausgefüllt ist. Das Abdeckband 7 ist sowohl um seine Längsachse als auch um die Hochachse des Lagers drehbar, so dass bei derartigen Bewegungen des Lagers keine Quetschungen der Auflageflächen auftreten.

Das Dokument DE 101 28 362 A1 offenbart ein Lagersystem zur Lagerung von einer Vielzahl von hintereinander angeordneten Fahrwegträgern 2, die zusammen eine auf einem Unterbau ruhende Trasse 1 einer Hochgeschwindigkeitsbahn 3 bilden. Das Lagersystem für einen Fahrwegträger 2 umfaßt drei Lagereinheiten 4, 5, 6, die jeweils aus zwei der Mittellängsebene des Fahrwegträgers 2 einander gegenüberliegenden Lagern gebildet wird. Die Hochgeschwindigkeitsbahn 3 veranlaßt den Fahrwegträger 2 beim Überfahren mit ca. 500 km/h zu einer sinusartigen Schwingung 8, so daß sich der Träger zwischen den Lagerpaaren 4, 5, 6 entsprechend durchbiegt. Dabei entstehen in den Lagereinheiten Kipp- und Verschiebebewegungen, die mittels einer geeigneten Lagerkonstruktion und geeigneter Lagerwerkstoffe aufgenommen werden müssen, ohne daß es in dem Fugenbereich zum Versatz zwischen zwei Fahrwegträgern 2 kommt.

Aus dem Dokument DE 40 39 523 A1 ist ein Gleitlager für Bauzwecke bekannt. Dieses weist zwischen einer Gleitplatte 15 und einem Lagerunterteil 14 zwei parallel zur Gleitrichtung und zueinander angeordnete vertikale Stützen 17 auf. Die Stützen 17 passen in Nuten mit Anschlagenden, aus denen Kippschienen herausragen, und zwischen jeder Schiene und dem Boden der Nut befindet sich eine kompakte Einlage aus synthetischem Gummi. Jedes Profilelement 1 weist auf der Trägerseite eine geschlossene Bohrung mit zwei Öffnungen auf, welche die Nut zur Aufnahme der Kippschienen bildet.

So übertragen Bauwerkslager generell vertikale und horizontale Lasten und ermöglichen Verdrehungen sowie relative Verschiebungen, wo dies erforderlich ist. Bauwerksgleitlager stellen somit eine spezielle Bauform eines Bauwerkslagers dar, die ganz allgemein der definierten und möglichst zwängungsfreien Lagerung von beliebig gearteten Bauwerken, wie beispielsweise Brücken, insbesondere im Straßen- und Schienenverkehr, Trägern und Gebäuden jeglicher Art oder Teilen hiervon dienen. Sie ermöglichen also Relativbewegungen zwischen zwei Bauwerksteilen des betreffenden Bauwerks, die beispielsweise durch die Benutzung des Bauwerks oder auch durch etwaige äußere Einflüsse wie beispielsweise Wind oder einem Erdbeben entstehen können. Mit der Verwendung solcher Bauwerkslager oder auch entsprechenden Bauwerkslagerungssystemen können somit insbesondere Schäden an den entsprechenden Bauwerken vermieden werden.

Gemäß der Norm DIN EN 1337 sind verschiedene Bauarten und Funktionsweisen von Bauwerkslagern bekannt. Je nach Bauart und Funktionsweise weisen diese einen unterschiedlichen Aufbau und eine unterschiedliche Anzahl von Freiheitsgraden auf. So können Bauwerkslager entweder als allseitig fixierte oder allseitig bzw. einseitig verschiebbare Lager ausgebildet sein. Gemäß der Norm DIN 4141-13 gibt es auch Lösungen, bei denen durch Arretierungen ein geführtes Lager in ein festes Lager umfunktioniert wird. Die vorliegende Erfindung betrifft insbesondere einachsig geführte bzw. einseitig verschiebbare Bauwerksgleitlager, bei denen somit eine Verschiebungsbewegung der Gleitplatte entlang einer bestimmten Achsenrichtung der Hauptgleitfläche ermöglicht wird. Auch die im Nachhinein umfunktionierten festen Lager sind für die vorliegende Erfindung relevant. Derartig einachsig geführte Bauwerksgleitlager können beispielsweise als Topflager oder auch Kalottenlager realisiert werden. Beide Arten von Bauwerksgleitlagern sind schematisch in den Fig. 1 und 2 abgebildet und werden im Folgenden kurz erläutert.

Fig. 1 zeigt ein einachsig geführtes Bauwerksgleitlager in Form eines Topflagers 10, auch Topfgleitlager genannt, wie es aus dem Stand der Technik bekannt ist. Wie der Figur zu entnehmen ist, weist das Topfgleitlager 10 einen Topf 12 als Lagerunterteil auf, der mit einem ersten Teil des Bauwerks verbunden werden kann. Der Topf 12 beinhaltet eine maschinell bearbeitete Vertiefung 14 zur Aufnahme eines Elastomerkissens 16, einer Innendichtung 18 und eines Topfdeckels 20, der das Lagerzwischenteil des Topfgleitlagers 10 darstellt. Der Topfdeckel 20 schließt die Öffnung des Topfes 12 und liegt bündig auf dem darunter angeordneten Elastomerkissen 16 an. Oberhalb des Topfdeckels 20 ist die Gleitplatte 22 angeordnet, die mit einem zweiten Bauwerksteil verbunden werden kann. Sowohl der Topfdeckel 20 als auch die Gleitplatte 22 sind horizontal ausgerichtet, sodass sich zwischen diesen beiden Komponenten eine horizontale Hauptgleitfläche 24 des Topfgleitlagers 10 erstreckt. Zu diesem Zweck ist auf dem Topfdeckel 20 ein Gleitwerkstoff 26 angeordnet, um die Reibung zwischen dem Topfdeckel 20 und der Gleitplatte 22 zu reduzieren. Dadurch gelingt ein möglichst widerstandsfreies Gleiten der Gleitplatte 22 entlang der Hauptgleitfläche 24.

Das Topfgleitlager 10 kann somit vertikal einwirkende Kräfte bzw. Lasten über die Gleitplatte 22, der horizontalen Hauptgleitfläche 24, den Topfdeckel 20 und das Elastomerkissen 16 aufnehmen und auf den darunter liegenden Topf 12 übertragen. Gleichzeitig werden durch das Elastomerkissen 16 etwaige Verdrehungen des Topfgleitlagers 10 ermöglicht. Dies passiert durch punktuelles Nachgeben des Elastomerkissens 16 im Bereich der Krafteinwirkung durch den Topfdeckel 20. Die Innendichtung 18 ist derart angeordnet, dass ein Herauspressen des Elastomerkissens 16 durch den Spalt zwischen der Topfwandung und dem Topfdeckel 20 verhindert werden kann, sobald eine Druckbelastung auf das Elastomerkissen 16 stattfindet. Ferner kann zwischen dem Topfdeckel 20 und dem Topf 12 eine Außendichtung angeordnet sein, die Feuchtigkeit und Schmutz vom entsprechenden Spalt fernhält.

Darüber hinaus weist das Topfgleitlager 10 eine mittlere Führungsschiene 28 auf, um die einachsige Verschiebbarkeit der Gleitplatte 22 zu realisieren. Die mittlere Führungsschiene 28 ist oberhalb des Topfdeckels 20 im Bereich der Hauptgleitfläche 24 angeordnet und kommt mit einer entsprechenden Nut der Gleitplatte 22 in Eingriff. Somit definiert die Führungsschiene 28 die Bewegungsachse des Topfgleitlagers 10, indem diese sämtliche Horizontalkräfte quer zur Gleitrichtung aufnehmen kann. Die beiden Gleitflächen zwischen der Führungsschiene 28 und der Gleitplatte 22 sind vertikal entlang der Bewegungsachse angeordnet. Somit treffen horizontal einwirkende Kräfte jeweils senkrecht von beiden Seiten auf die mittlere Führungsschiene 28 und können somit effektiv aufgenommen werden. Auch die Führungsschiene 28 weist entlang beider vertikalen Gleitflächen einen Gleitwerkstoff 30 auf, der initialgeschmiert ist. Die Reibung zwischen der Führungsschiene 28 und der Gleitplatte 22 wird somit reduziert und eine Bewegung der Gleitplatte 22 entlang der Bewegungsachse erleichtert.

Wenn also horizontale Kräfte auf das Topfgleitlager 10 einwirken, welche parallel zur Führungsschiene 28 verlaufen, so verschiebt sich die Gleitplatte 22 relativ zum darunterliegenden Topfdeckel 20. Diese Kraftkomponenten werden somit nicht vom Topfgleitlager 10 aufgenommen und übertragen. Entsprechende Bewegungen der Bauwerksteile können somit kompensiert werden.

Anders verhält es sich bei horizontalen Kräften, die quer zur Führungsschiene 28 einwirken. Etwaige horizontale Bewegungen quer zur Führungsschiene 28 kann die Gleitplatte 22 nicht ausführen. Daher werden derartig gerichtete Kräfte von der Führungsschiene 28 bzw. dem Topfgleitlager 10 aufgenommen und übertragen. Entsprechende Bewegungen der Bauwerksteile können somit nicht kompensiert werden.

Neben der in Fig. 1 gezeigten Ausführungsform gibt es auch Lösungen, bei denen die Führungsschiene an der Gleitplatte und die Nut wiederum am Topfdeckel ausgebildet ist. Das zuvor erörterte grundlegende Funktionsprinzip bezüglich der Freiheitsgrade und der Kraftabtragung zwischen dem Topfdeckel und der Gleitplatte gilt hier entsprechend.

In Fig. 2 wird ein einachsig geführtes Bauwerksgleitlager in Form eines Kalottenlagers 110 dargestellt, wie es aus dem Stand der Technik bekannt ist. Das Kalottenlager 110 weist ein Lagerunterteil 112 auf, das mit einem ersten Teil des Bauwerks verbunden werden kann. Ferner beinhaltet das Kalottenlager 110 eine Kalotte 114, die das Lagerzwischenteil des Kalottenlagers 110 darstellt. Die Kalotte 114 ist nach unten hin konvex gekrümmt und wird in einem entsprechend konkaven Abschnitt an der Oberseite des Lagerunterteils 112 aufgenommen. Zwischen der Kalotte 114 und dem Lagerunterteil 112 wird somit eine Nebengleitfläche 116 bzw. Sekundärgleitfläche des Kalottenlagers 110 gebildet.

Im Bereich der Nebengleitfläche 116 ist ein Gleitwerkstoff 118 angeordnet, um eine möglichst widerstandsfreie Bewegung der Kalotte 114 innerhalb des konkaven Abschnitts des Lagerunterteils 112 zu ermöglichen. Oberhalb der Kalotte liegt die Gleitplatte 120 auf, die mit einem zweiten Teil des Bauwerks verbunden werden kann. Somit befindet sich zwischen der Kalotte 114 und der Gleitplatte 120 die horizontale Hauptgleitfläche 122 bzw. Primärgleitfläche des Kalottenlagers 110. Auf der Kalotte 114 im Bereich der Hauptgleitfläche 122 ist ein Gleitwerkstoff 124 angeordnet, um die Reibung zwischen der Kalotte 114 und der Gleitplatte 120 zu reduzieren. Dadurch gelingt auch hier ein möglichst widerstandsfreies Gleiten der Gleitplatte 24 entlang der Hauptgleitfläche 122.

Das Kalottenlager 114 kann somit vertikal einwirkende Kräfte bzw. Lasten über die Gleitplatte 120, die horizontale Hauptgleitfläche 122 und die Kalotte 114 aufnehmen und auf das Lagerunterteil 112 übertragen. Gleichzeitig werden durch die konvexe Krümmung der Kalotte 144 und dem aufnehmenden konkaven Abschnitt des Lagerunterteils 112 entsprechende Verdrehungen der Kalotte 114 bzw. des Kalottenlagers 110 ermöglicht. Dies passiert hier durch Gleiten der Kalotte 114 entlang der Nebengleitfläche 116.

Die einachsige Führung des Kalottenlagers 114 wird bei dieser Ausführungsform durch zwei horizontal seitliche Führungsschienen 126 realisiert. Diese sind jeweils neben der Hauptgleitfläche 122 seitlich am Lagerunterteil 112 angeordnet, um mit der Gleitplatte 120 in Eingriff zu kommen. Somit werden auch hier jegliche Horizontalkräfte quer zu den beiden seitlichen Führungsschienen 126 aufgenommen und dadurch die Bewegungsachse des Kalottenlagers 110 definiert. Dabei sind wie beim Topfgleitlager 10 die Gleitflächen zwischen den beiden seitlichen Führungsschienen 126 und der Gleitplatte 120 jeweils vertikal entlang der Bewegungsachse ausgebildet. Durch das senkrechte Einwirken der Horizontalkräfte an den Gleitflächen der beiden Führungsschienen 126 können effektiv auch höhere Krafteinwirkungen aufgenommen werden. Ebenso weisen die beiden seitlichen Führungsschienen 126 im Bereich der vertikalen Gleitflächen einen Gleitwerkstoff 128 auf, der initialgeschmiert ist. Die Reibung zwischen den beiden Führungsschienen 126 und der Gleitplatte 120 kann somit erheblich reduziert werden, wodurch die Bewegung der Gleitplatte 120 entlang der Bewegungsachse entsprechend vereinfacht wird.

Sobald nun horizontale Kräfte parallel zu den beiden seitlichen Führungsschienen 126 auf das Kalottenlager 110 einwirken, verschiebt sich die Gleitplatte 120 relativ zur darunterliegenden Kalotte 114. Diese horizontalen Kräfte werden somit nicht vom Kalottenlager 110 aufgenommen und übertragen. Entsprechende Bewegungen der Bauwerksteile können somit kompensiert werden.

Gegenteiliges passiert bei horizontalen Kräften, die quer zu den beiden seitlichen Führungsschienen 126 einwirken. Entsprechende horizontale Bewegungen in diese Richtung kann die Gleitplatte 120 nicht ausführen. Somit werden derartig horizontal gerichtete Kräfte von den beiden seitlichen Führungsschienen 126 aufgenommen bzw. von der Gleitplatte 120 direkt auf das Lagerunterteil 112 übertragen. Horizontale Kräfte, die quer zu den beiden seitlichen Führungsschienen 126 verlaufen, werden daher vom Kalottenlager 110 aufgenommen. Entsprechende Bewegungen der Bauwerksteile können somit nicht kompensiert werden.

Bei den beschriebenen Formen von einachsig geführten Bauwerksgleitlagern liegt also eine Funktionstrennung zwischen vertikaler und horizontaler Kraftabtragung vor. Während die vertikalen Lasten durch die jeweilige Hauptgleitfläche des Lagerzwischenteils aufgenommen werden, so werden quer zur Bewegungsachse einwirkende horizontale Kräfte auf die entsprechenden Führungsschienen übertragen. Wie es in der Norm DIN EN 1337-2:2004 für Lager im Bauwesen unter Punkt 6.8 geregelt ist, sind die bekannten Bauwerksgleitlager dabei derart bemessen, dass in dessen Gebrauchszustand keine klaffende Fuge im Bereich der horizontalen Hauptgleitfläche entsteht. Unter einer klaffenden Fuge wird in dieser Offenbarung ein partielles Abheben innerhalb der Gleitfläche verstanden. Somit ist für die Tragfähigkeit des Bauwerksgleitlagers ein insgesamtes Klaffen der Fuge maßgeblich.

Gemäß der Norm DIN EN 1990:2010-12 für Grundlagen der Tragwerksplanung reicht der Gebrauchszustand bis einschließlich zum Grenzzustand der Gebrauchstauglichkeit. Bei dessen Überschreitung sind die festgelegten Bedingungen für die Gebrauchstauglichkeit eines Tragwerks oder eines Bauteils nicht mehr erfüllt. So sind auch Grenzzustände, die die Funktion des Tragwerks oder einen seiner Teile unter normalen Gebrauchsbedingungen oder das Wohlbefinden der Nutzer oder das Erscheinungsbild des Bauwerks betreffen, als Grenzzustand der Gebrauchstauglichkeit einzustufen.

Bei speziellen Bauwerksgleitlagern bzw. Bauwerkslagerungssystemen, die für Extremfälle wie etwa ein Erdbeben ausgelegt sind, kann bei Eintritt des Extremfalls daher immer noch der Gebrauchszustand vorliegen. Dies gilt insbesondere auch für den Zustand nach dem Auslösen von etwaigen Not- und Pufferfunktionen, die nur im Extremfall Anwendung finden. Hier ist beispielsweise während des Gebrauchszustands ein gezieltes Abheben der Gleitplatte vom Lagerzwischenteil vorgesehen.

Auch wenn hier der Einfachheit halber jegliche Ausrichtungen von Flächen, Achsen und Kräften als horizontal oder vertikal beschrieben werden, so sind diese nicht in Bezug auf eine horizontale oder vertikale Ebene bzw. Richtung im engeren Sinne beschränkt. In der vorliegenden Offenbarung beziehen sich derartige Ausrichtungsangaben lediglich auf die Bewegungsebene des Bauwerksgleitlagers bzw. des Bauwerkslagerungssystems. Dies gilt insbesondere dann, wenn das Bauwerksgleitlager bzw. das Bauwerkslagerungssystem beispielsweise schräg verbaut ist. So kann sich in diesem Fall die Ausrichtung der horizontalen Hauptgleitfläche von einer horizontalen Ebene im engeren Sinne unterscheiden und entsprechend ebenso schräg gestellt sein. Dasselbe gilt für die dazu senkrecht angeordneten vertikalen Führungsflächen und entsprechend beschriebenen Krafteinwirkungen.

Trotz diesem bewährtem Prinzip der Kraftabtragung hat sich herausgestellt, dass sich gerade bei langanhaltender Benutzung solcher Bauwerksgleitlager größere Mengen an Staub, Schmutz oder anderen Fremdkörpern im Bereich der Schienenkonstruktionen ansammeln können. Wenn somit regelmäßige Wartungen der Bauwerksgleitlager nicht durchgeführt werden, kann es zu erhöhtem Verschleiß des Gleitwerkstoffs bzw. zu Beeinträchtigungen im Gleitverhalten des Bauwerksgleitlagers kommen. Dies ist primär dem Umstand geschuldet, dass bei derartigen Schienenkonstruktionen zwischen den jeweiligen Komponenten ein gewisses Spiel besteht, das grundsätzlich nicht zu vermeiden ist - hier insbesondere im Bereich der vertikalen Gleitflächen zwischen Führungsschiene und Gleitplatte. Somit liegt normalerweise im Bereich der vertikalen Führungsflächen eine klaffende Fuge im Gebrauchszustand des Bauwerksgleitlagers vor. Durch dieses Spiel bzw. diese klaffende Fuge kommt es auch zu Kantenpressungen im Bereich der Führungsflächen. Die Folge ist eine ungleichmäßige Kraftübertragung innerhalb des Bauwerksgleitlagers, was zu einem erhöhten und ungleichmäßigen Verschleiß des Gleitwerkstoffs führen kann. Darüber hinaus können die Führungsflächen der Schienenkonstruktion aufgrund des Spiels nur initial geschmiert werden, eine dauerhafte Schmierstoffbevorratung ist nicht gewährleistet. Zudem muss ein Gleitwerkstoff verwendet werden, der hohe lokale Pressungen aufnehmen kann. So kommen hier letztendlich Gleitwerkstoffe zum Einsatz, die ein verhältnismäßig schlechtes Gleitverhalten aufgrund relativ hoher Reibbeiwerte und relativ hohem Verschleiß aufweisen.

Auch sind insbesondere einachsig geführte Bauwerksgleitlager mit einer mittleren Führungsschiene bei der Aufnahme von sehr hohen Kräften nur begrenzt verwendbar. Bei der Verwendung von zwei seitlichen Führungsschienen wird hingegen die Verdrehung des Lagers um die vertikale Achse behindert. Letztendlich stellen die beschriebenen Bauwerksgleitlager komplexe Strukturen dar, die einen entsprechend hohen Aufwand bezüglich dem Bauraum und der Kosten für Herstellung und Wartung erfordern. Dieselben Nachteile betreffen Bauwerkslagerungssysteme, die derartige Bauwerksgleitlager aufweisen.Es ist somit Aufgabe der vorliegenden Erfindung ein verbessertes Bauwerksgleitlager bereitzustellen, das zum einen möglichst einfach aufgebaut ist und zum anderen möglichst lange wartungsfrei und zuverlässig auch bei erhöhter Krafteinwirkung arbeitet, so dass Kosten und Aufwand bei der Herstellung und während des Gebrauchs verringert werden können.

Die Lösung der genannten Aufgabe gelingt erfindungsgemäß mit der Verwendung eines Bauwerksgleitlagers nach Anspruch 1. Vorteilhafte Weiterbildungen der Erfindung ergeben sich aus den abhängigen Ansprüchen 2 bis 17.

Bei der erfindungsgemäßen Verwendung des Bauwerksgleitlagers weist die Hauptgleitfläche wenigstens zwei Teilgleitflächen auf, die jeweils in zueinander angewinkelten Gleitebenen angeordnet sind, wobei sich die Gleitebenen in einer gemeinsamen Schnittlinie treffen, die eine Bewegungsachse des Bauwerksgleitlagers bildet, entlang der sich die Gleitplatte bewegen kann. Ferner schließen die beiden Gleitebenen einen ersten Winkel ein. Die erfindungsgemäße Verwendung des Bauwerksgleitlagers ist dadurch gekennzeichnet, dass der erste Winkel so gewählt ist, dass im Grenzzustand der Gebrauchstauglichkeit des Bauwerksgleitlagers bei maximaler Horizontalkraft in Kombination mit minimaler Vertikalkraft keine klaffende Fuge im Bereich der Hauptgleitfläche entsteht. Mit anderen Worten wird ein Bauwerksgleitlager ohne eine klaffende Fuge in sämtlichen Gleitflächen verwendet.

Durch die zwei zueinander geneigten Teilgleitflächen der Hauptgleitfläche wird eine Funktionsvereinigung von vertikaler und horizontaler Kraftabtragung innerhalb des Bauwerksgleitlagers erreicht. So können nun jegliche vertikale als auch quer zur Bewegungsachse einwirkende horizontale Kräfte durch die Hauptgleitfläche des Bauwerksgleitlagers aufgenommen werden. Die zuvor verwendeten mittig oder seitlich angebrachten Schienenkonstruktionen sind somit nicht mehr erforderlich, da ihre Funktionen von der Hauptgleitfläche vollends erfüllt werden. Dadurch wird der Aufbau des Bauwerksgleitlagers erheblich vereinfacht und entsprechende Herstellungskosten können verringert werden. Auch der zum Teil nur begrenzt verfügbare Bauraum kann deutlich reduziert werden. Dies betrifft neben dem Weglassen der Schienenkonstruktionen auch die entsprechende Ausbildung der Gleitplatte. Etwaige Abschnitte oder Ausnehmungen zum Eingriff mit einer Schienenkonstruktion sind in bzw. an der Gleitplatte nicht mehr notwendig, wodurch die Dimensionen und insbesondere die Stärke der Gleitplatte reduziert werden können. Mit dem Weglassen der Schienenkonstruktionen ist auch ein potentieller Schmutz- und Fremdkörpereintrag in diesem Bereich aufgrund eines seitlichen Bewegungsspiels hinfällig.

Über die Neigung der beiden Teilgleitflächen zueinander, bzw. die Wahl des ersten Winkels, kann das Verhältnis zwischen der maximal möglich aufnehmbaren Vertikalkraft und Horizontalkraft des Bauwerksgleitlagers optimal eingestellt werden. Mit der geeigneten Wahl der Neigung der beiden Teilgleitflächen zueinander kann somit auch bei maximaler Horizontalkraft in Kombination mit der entsprechend minimalen Vertikalkraft eine klaffende Fuge im Bereich der Hauptgleitfläche im Gebrauchszustand des Bauwerksgleitlagers vermieden werden. Soll beispielsweise das Bauwerksgleitlager für höhere Horizontalbelastung ausgelegt sein, so werden die beiden geneigten Teilgleitflächen derart steil zu den einwirkenden Horizontalkräften ausgelegt, dass ein Abheben der Gleitplatte vom Lagerzwischenteil im Gebrauchszustand des Bauwerksgleitlagers nicht auftritt. Gleichzeitig kann im Bereich der Hauptgleitfläche ein Gleitwerkstoff mit möglichst niedriger Reibung verwendet werden, um dennoch die Bewegung der Gleitplatte in Richtung der Bewegungsachse zu erleichtern.

Durch die andauernde und vergleichmäßigte Pressung im Bereich der Hauptgleitfläche eignen sich nun auch für die Führung insbesondere dauerhaft geschmierte Gleitwerkstoffe, wie sie beispielsweise aus der Norm DIN EN 1337-2:2004 für Lager im Bauwesen bekannt sind. Diese weisen einen geringen Reibbeiwert auf und sind dabei besonders verschleißarm. Bei Versuchen der Anmelderin konnte bereits mit entsprechenden Gleitwerkstoffen die Beständigkeit bei einem bis zu 25 Mal höheren aufaddierter Gleitweg in der jetzigen führenden Hauptgleitfläche als in den bisher separaten initialgeschmierten Führungsflächen festgestellt werden.

Darüber hinaus gelingt durch die zwei zueinander geneigten Teilgleitflächen eine fortlaufende Selbstzentrierung der Gleitplatte auf dem Lagerzwischenteil des Bauwerksgleitlagers in Bezug zur Bewegungsachse. Die Gleitplatte ist somit zu jeder Zeit optimal gegenüber dem Lagerzwischenteil positioniert und mögliche Kantenpressungen entlang der Bewegungsachse können vermieden werden. Ein Lagerspiel aufgrund etwaiger Führungsschienen ist schlicht weg nicht mehr vorhanden.

Bevorzugt weist die Hauptgleitfläche genau zwei, höchst bevorzugt nur zwei, Teilgleitflächen auf. Dadurch ist das erfindungsgemäße Bauwerksgleitlager möglichst einfach aufgebaut. Die beiden geneigten Teilgleitflächen können beispielsweise eine zusammenhängende Hauptgleitfläche bilden, die lediglich im Bereich der Bewegungsachse entsprechend einmal geknickt ist. Hier schneiden sich somit neben den zueinander angewinkelten Gleitebenen auch die zwei zueinander geneigten Teilgleitflächen entlang der Bewegungsachse. Alternativ können die beiden geneigten Teilgleitflächen auch getrennt voneinander in den jeweiligen Gleitebenen ausgebildet sein.

Vorzugsweise ist das Bauwerksgleitlager ein einachsig geführtes Bauwerksgleitlager, bei dem sich die Gleitplatte nur entlang der Bewegungsachse gegenüber dem Lagerzwischenteil bewegen kann. Dadurch wird sichergestellt, dass das Bauwerksgleitlager keine weiteren Bewegungen der Gleitplatte als die entlang der Bewegungsachse gegenüber dem Lagerzwischenteil zulässt. Das Bauwerksgleitlager ist somit gezielt einsetzbar, wenn horizontale Bewegungen in eine einzelne Richtung zugelassen werden sollen.

Bevorzugt sind die beiden Gleitebenen so angeordnet, dass die Schnittlinie horizontal verläuft. Somit verläuft auch die Bewegungsachse des Bauwerksgleitlagers horizontal. Mit dieser Konfiguration wird das Bauwerksgleitlager in Bezug auf die Kraftabtragung möglichst gleichmäßig belastet. Ferner kann sich die Gleitplatte gleichmäßig mit identischem Widerstand in beide Richtungen der Bewegungsachse fortbewegen. Wie weiter oben bereits erläutert, ist die horizontale Ausrichtung mit Bezug auf die Bewegungsebene des Bauwerksgleitlagers zu verstehen. So kann die Schnittlinie auch eine andere Ausrichtung als eine horizontale Linie im engeren Sinne aufweisen.

Werden ausgehend vom Gebrauchszustand die Belastungen auf das Bauwerksgleitlager weiter erhöht, so tritt der Grenzzustand der Tragfähigkeit ein. Nach der Norm DIN EN 1990:2010-12 für Grundlagen der Tragwerksplanung steht dieser Zustand im Zusammenhang mit Einsturz oder anderen Formen des Tragwerksversagens. So sind auch diejenigen Grenzzustände, die die Sicherheit von Personen und/oder die Sicherheit des Tragwerks betreffen, als Grenzzustand der Tragfähigkeit einzustufen. Dies hat den Vorteil, dass selbst in diesem Zustand noch sichergestellt ist, dass im Bereich der Hauptgleitfläche keine klaffende Fuge entsteht bzw. die Gleitplatte nicht vom Lagerzwischenteil abhebt.

Weiterbildend weist die Hauptgleitfläche einen dauerhaft geschmierten Gleitwerkstoff, vorzugsweise mit PTFE, UHMWPE, POM und/ oder PA, auf. Durch den dauerhaft geschmierten Gleitwerkstoff im Bereich der Hauptgleitfläche kann die Reibung zwischen der Gleitplatte und dem Lagerzwischenteil deutlich reduziert werden. Aufgrund der wenigstens zwei zueinander geneigten Teilgleitflächen kann hier ein Gleitwerkstoff mit niedrigem Reibbeiwert verwendet werden. Hohe Horizontalkräfte können bereits durch eine entsprechende Neigung der geneigten Teilgleitflächen aufgenommen werden. Somit wird das Gleiten der Gleitplatte entlang der Bewegungsachse erleichtert. Vorzugsweise weist der Gleitwerkstoff einen Reibbeiwert auf, der bei maximal 0,03 für den Bemessungswert der Pressung im Gleitwerkstoff liegt.

Vorteilhafterweise weist der Gleitwerkstoff wenigstens eine geschmierte Gleitscheibe auf, die vorzugsweise wenigstens eine Schmiertasche aufweist. Die vorgefertigten Schmiertaschen können den Schmierstoff speichern und gleichmäßig über die Gleitfläche verteilen. Es entsteht somit ein besonders verschleißarmer Gleitwerkstoff mit niedrigem Reibbeiwert. Somit wird die Gleitbewegung der Gleitplatte entlang der Bewegungsachse erleichtert und die Wartungsintervalle des Bauwerksgleitlagers werden verlängert.

Vorzugsweise sind wenigstens zwei zueinander angewinkelte Teilgleitflächen derart angeordnet, dass die entsprechenden Gleitebenen die Form eines Satteldachs bilden. Das Satteldach ist derart ausgeführt, dass die Schnittlinie bzw. die Bewegungsachse den Dachfirst des Satteldachs bildet. Die Form eines Satteldachs hat insbesondere den Vorteil, dass jegliche Schmutz- und Fremdkörperansammlung im Bereich der wenigstens zwei zueinander geneigten Teilgleitflächen weitestgehend vermieden werden kann. Dies gilt insbesondere im Bereich der Bewegungsachse, da diese als Dachfirst den obersten Punkt des Satteldachs darstellt.

Bevorzugt sind wenigstens zwei zueinander angewinkelte Teilgleitflächen derart angeordnet, dass die entsprechenden Gleitebenen die Form eines auf dem Kopf stehenden Satteldachs bilden. Auch hier ist das Satteldach derart ausgeführt, dass die Schnittlinie bzw. die Bewegungsachse den Dachfirst des Satteldachs bildet. Aufgrund der auf dem Kopf stehenden Dachform ist es möglich, die Gleitplatte in der am höchst belasteten Mitte stärker als am Rand zu gestalten, ohne dabei weiteren Bauraum in vertikaler Richtung zu benötigen. Somit kann trotz erhöhter Belastungen erneut Bauraum eingespart werden.

Ferner können wenigstens zwei zueinander angewinkelte Teilgleitflächen bezogen auf eine durch die Schnittlinie in vertikaler Richtung verlaufende Symmetrieebene symmetrisch zueinander ausgebildet sein. Durch die symmetrische Anordnung der wenigstens zwei zueinander geneigten Teilgleitflächen wird eine verbesserte Selbstzentrierung der Gleitplatte auf dem Lagerzwischenteil erreicht. Darüber hinaus ist es gerade bei ausgeglichener Krafteinwirkung von allen Seiten vorteilhaft, wenn die Bedingungen zur Verschiebung der Gleitplatte in beide Richtungen entlang der Bewegungsachse möglichst gleich sind. Zudem ist das Bauwerksgleitlager einfach aufgebaut und somit kosteneffektiv herzustellen. Wie weiter oben bereits erläutert, ist die vertikale Richtung mit Bezug auf die Bewegungsebene des Bauwerksgleitlagers zu verstehen. So kann die vertikale Richtung auch eine andere Ausrichtung als eine Vertikale im engeren Sinne aufweisen.

Vorzugsweise sind wenigstens zwei zueinander angewinkelte Teilgleitflächen der Hauptgleitfläche unterschiedlich groß ausgebildet. Diese Ausgestaltung ist besonders vorteilhaft, wenn verschieden große Horizontalkräfte aus verschiedenen Richtungen auf das Bauwerksgleitlager einwirken. So kann das erfindungsgemäße Bauwerksgleitlager speziell ausgelegt werden, aus einer bestimmten horizontalen Richtung quer zur Bewegungsachse größere einwirkende Kräfte aufnehmen zu können als aus einer dazu entgegengesetzten Richtung. Dadurch kann das Entstehen einer klaffenden Fuge oder auch das Abheben der Gleitplatte selbst bei ungleichmäßiger Krafteinwirkung sichergestellt werden. Alternativ oder ergänzend könnten die beiden Öffnungswinkel zwischen der Symmetrieebene und der jeweiligen geneigten Teilgleitfläche auch unterschiedlich groß ausgebildet sein.

Vorteilhafterweise ist wenigstens eine Gleitebene gegenüber der Horizontalen um einen zweiten Winkel von 6 Grad nach unten geneigt. Mit einem steileren zweiten Winkel, können durch die jeweilige geneigte Teilgleitfläche entsprechend höhere Horizontalkräfte quer zur Bewegungsachse aufgenommen werden. Gleichzeitig ist es dennoch möglich, einen Gleitwerkstoff mit einem niedrigen Reibbeiwert im Bereich der Hauptgleitfläche zu verwenden. Somit wird zum einen eine klaffende Fuge oder auch ein Abheben der Gleitplatte von dem Lagerzwischenteil verhindert. Zum anderen wird eine möglichst widerstandsfreie Bewegung der Gleitplatte entlang der Bewegungsachse sichergestellt. Wie weiter oben bereits erläutert, ist die Horizontale mit Bezug auf die Bewegungsebene des Bauwerksgleitlagers zu verstehen. So kann die Horizontale auch eine andere Ausrichtung als eine horizontale Ebene im engeren Sinne aufweisen. Besonders bevorzugt entspricht der zweite Winkel mindestens der für die Bemessung zulässig anzusetzenden Reibung.

Darüber hinaus kann der erste Winkel bei 168 Grad liegen. Mit einem spitzeren ersten Winkel, können durch die jeweilige geneigte Teilgleitfläche entsprechend höhere Horizontalkräfte quer zur Bewegungsachse aufgenommen werden. Gleichzeitig ist es dennoch möglich, einen Gleitwerkstoff mit einem niedrigen Reibbeiwert im Bereich der Hauptgleitfläche zu verwenden. Somit wird zum einen eine klaffende Fuge oder auch ein Abheben der Gleitplatte von dem Lagerzwischenteil verhindert. Zum anderen wird eine möglichst widerstandsfreie Bewegung der Gleitplatte entlang der Bewegungsachse sichergestellt.

Vorzugsweise ist die Gleitplatte mehrteilig und der Abstand zwischen den entsprechenden Gleitplattenteilen justierbar. Mit dieser Anordnung des erfindungsgemäßen Bauwerksgleitlagers wird eine einfache Höhenverstellung bereitgestellt. Insbesondere wird es ermöglicht, den Abstand zwischen der Gleitplatte bzw. den Gleitplattenteilen und dem Lagerunterteil einzustellen. Entsprechend wird somit auch der Abstand zwischen den beiden Bauwerksteilen verändert. Vorteilhafterweise ist die Gleitplatte in zwei Gleitplattenteile aufgeteilt. In diesem einfachsten Fall ist jeweils ein Gleitplattenteil entlang einer der beiden zueinander geneigten Teilgleitflächen angeordnet. Werden nun die beiden Gleitplattenteile quer zur Bewegungsachse synchron entlang der entsprechenden Gleitebenen aufeinander zu oder auseinander geschoben, so ändert sich auch der horizontale Abstand beider Gleitplattenteile zum Lagerunterteil des Bauwerksgleitlagers. Wird hingegen beispielsweise nur eine der beiden Gleitplattenteile derart verschoben oder auch eine nicht synchrone Verschiebung beider Gleitplattenteile vorgenommen, so wird das zweite Bauwerksteil in seiner Lage gegenüber dem ersten Bauwerksteil gekippt.

Weiterbildend ist das Bauwerksgleitlager als Topflager ausgebildet, bei dem das Lagerzwischenteil einen Topfdeckel und das Lagerunterteil einen Topf samt Elastomerkissen aufweist. Mittels des Topfdeckels und dem darunterliegenden Elastomerkissen können effektiv vertikal einwirkende Kräfte von der Gleitplatte auf den Topf übertragen werden. Gleichzeitig werden Verdrehungen zwischen der Gleitplatte und dem Topf ermöglicht.

Alternativ ist das Bauwerksgleitlager als Kalottenlager ausgebildet, bei dem das Lagerzwischenteil eine Kalotte aufweist. Die Kalotte weist einen konvexen Abschnitt und das Lagerunterteil einen entsprechenden konkaven Abschnitt auf, wobei der konvexe Abschnitt der Kalotte in dem konkaven Abschnitt des Lagerunterteils gleitend angeordnet ist. Auch hier werden mittels der Kalotte effektiv vertikal einwirkende Kräfte von der Gleitplatte auf das Lagerunterteil übertragen. Ebenso werden Verdrehungen zwischen der Gleitplatte und dem Lagerunterteil ermöglicht. In Kombination mit der Ausgestaltung der wenigsten zwei zueinander geneigten Teilgleitflächen in Form eines auf dem Kopf stehenden Satteldachs wird ferner erreicht, dass die Exzentrizitäten aus einwirkender Horizontalkraft deutlich reduziert werden. Gleichzeitig ist die Gleitplatte an der höchst beanspruchten Mitte stärker als am Rand ausgebildet. Somit kann die gesamte Gleitplatte dünner ausgestaltet und dadurch wirtschaftlicher produziert werden.

Vorzugsweise weist der konkave Abschnitt des Lagerunterteils an einem unteren Pol eine Ausnehmung auf, sodass im Bereich der Ausnehmung der konvexe Abschnitt der Kalotte nicht mit dem konkaven Abschnitt des Lagerunterteils in Kontakt kommt. Als unterer Pol wird der unterste Punkt des konkaven Abschnitts des Lagerunterteils verstanden. Durch die Ausnehmung am unteren Pol wird der Trägheitsradius vergrößert und bei gleichbleibenden Außendurchmesser durch Reduzierung der Druckfläche die Pressung erhöht, damit die Reibung und somit der Verdrehwiderstand, das heißt das einwirkende Moment reduziert wird. Dies reduziert die Gefahr des Klaffens. Entsprechend nimmt die entgegenwirkende Pressung aus der einwirkenden Vertikallast im Vergleich zur Pressung aus der abhebenden Horizontalkraft zu. Dieses Verhältnis kann durch den Durchmesser der Ausnehmung gesteuert werden. Somit können zum einen noch größere Kräfte durch das Bauwerksgleitlager aufgenommen werden - selbst ohne die Hauptgleitfläche zu vergrößern. Zum anderen kann das Bauwerksgleitlager in Kombination mit den wenigsten zwei zueinander geneigten Teilgleitflächen der Hauptgleitfläche individuell eingestellt und ausgelegt werden. So bieten sowohl die Wahl des ersten Winkels, als auch die Wahl des Durchmessers der Ausnehmung eine Möglichkeit das Verhältnis der aufnehmbaren Vertikalkräfte und Horizontalkräfte anzupassen.

Bevorzugt ist die Ausnehmung kreisförmig zentriert zum unteren Pol ausgebildet. Aufgrund dieser Anordnung wird eine gleichmäßige Beeinflussung der aufnehmbaren Vertikalkräfte und Horizontalkräfte aus verschiedenen Einwirkrichtungen erreicht. Ebenso werden etwaig einwirkende Kräfte gleichmäßig von der Kalotte auf das Lagerunterteil übertragen. Denkbar wäre auch eine Ausnehmung in elliptischer Form mit der entsprechenden Verschiebung der gleichmäßigen Kraftabtragung.

Vorteilhafterweise ist am konkaven Abschnitt des Lagerunterteils ein Gleitwerkstoff, vorzugsweise eine Polymergleitscheibe, angeordnet und die Ausnehmung ist im Gleitwerkstoff ausgebildet. Durch den Gleitwerkstoff bzw. die Polymergleitscheibe kann die Reibung im Bereich der Nebengleitfläche des Kalottenlagers reduziert werden. Dazu steht der Gleitwerkstoff grundsätzlich mit dem konvexen Abschnitt der Kalotte in Kontakt. Somit wird durch die Ausnehmung im Gleitwerkstoff ein solcher Kontakt in diesem Bereich mit der Kalotte vermieden, um die bereits diskutierten Vorteile zu erreichen. Darüber hinaus ist die Ausnehmung im Gleitwerkstoff auch einfach herzustellen. Beispielsweise kann eine ringförmige Polymergleitscheibe verwendet werden, die am konkaven Abschnitt der Lagerunterteils im Bereich der Nebengleitfläche angebracht ist.

Zweckmäßigerweise weist das Bauwerksgleitlager ferner mindestens einen Anschlag zwischen der Gleitplatte und dem Lagerunterteil aufweist. Der Anschlag kann in jeglicher Form ausgestaltet sein, um eine Bewegung der Gleitplatte relativ zum Lagerunterteil bis zu einem vorbestimmten Umfang zu begrenzen. Somit kann das Bauwerksgleitlager auch in ein festes Lager umgestaltet werden. Ein derartiges Lager weist zum einen kein Bewegungsspiel quer zu den zueinander geneigten Teilgleitflächen auf. Zum anderen weist es einen geringen Verdrehwiderstand auf.

Bei der erfindungsgemäßen Verwendung des Bauwerksgleitlagers ist das Bauwerksgleitlager somit möglichst einfach aufgebaut und kann gleichzeitig lange wartungsfrei und zuverlässig bei erhöhter Krafteinwirkung arbeiten. Die Kosten und der Aufwand bei der Herstellung und während des Betriebs des Bauwerksgleitlagers werden dadurch verringert.

Im Folgenden werden nun vorteilhafte Ausführungsformen der vorliegenden Erfindung anhand von Figuren schematisch beschrieben, wobei
- Fig. 1: eine perspektivische Ansicht eines einachsig geführten Topflagers zeigt, wie es aus dem Stand der Technik bekannt und im einleitenden Teil dieser Offenbarung beschrieben ist;
- Fig. 2: eine perspektivische Ansicht eines einachsig geführten Kalottenlagers zeigt, wie es aus dem Stand der Technik bekannt und im einleitenden Teil dieser Offenbarung beschrieben ist;
- Fig. 3: eine perspektivische Ansicht eines Bauwerksgleitlagers in Form eines Kalottenlagers gemäß einer ersten Ausführungsform zeigt;
- Fig. 4: eine Explosionszeichnung des in Fig. 3 gezeigten Bauwerksgleitlagers zeigt;
- Fig. 5: eine schematische Draufsicht auf das in Fig. 3 gezeigte Bauwerksgleitlager zeigt, bei der die Gleitplatte entfernt wurde;
- Fig. 6: einen Querschnitt entlang der in Fig. 5 gezeigten Linie A-A zeigt;
- Fig. 7: einen Querschnitt entlang der in Fig. 5 gezeigten Linie B-B zeigt;
- Fig. 8: eine Abfolge von schematischen Querschnittsdarstellungen eines Bauwerksgleitlagers in Form eines Kalottenlagers gemäß einer zweiten Ausführungsform zeigt, mit der eine Höhenverstellung des Bauwerksgleitlagers verdeutlicht wird;
- Fig. 9: eine Explosionszeichnung eines Bauwerksgleitlagers in Form eines Kalottenlagers gemäß einer dritten Ausführungsform zeigt;
- Fig. 10: eine Explosionszeichnung eines Bauwerksgleitlagers in Form eines Kalottenlagers gemäß einer vierten Ausführungsform zeigt;
- Fig. 11: eine Explosionszeichnung eines Bauwerksgleitlagers in Form eines Topflagers gemäß einer fünften Ausführungsform zeigt;
- Fig. 12: eine schematische Seitenansicht eines Bauwerkslagerungssystems gemäß einer ersten Ausführungsform zeigt;
- Fig. 13: eine schematische Seitenansicht eines Bauwerkslagerungssystems gemäß einer zweiten Ausführungsform zeigt;
- Fig. 14: eine schematische Seitenansicht eines Bauwerkslagerungssystems gemäß einer dritten Ausführungsform zeigt;
- Fig. 15: eine schematische Draufsicht eines Bauwerkslagerungssystems gemäß einer vierten Ausführungsform zeigt; und
- Fig. 16: eine schematische Draufsicht eines Bauwerkslagerungssystems gemäß einer fünften Ausführungsform zeigt.

Identische Komponenten in den verschiedenen Ausführungsformen werden mit denselben Bezugszeichen gekennzeichnet.

In den Fig. 3 bis 7 ist der schematische Aufbau eines Bauwerksgleitlagers 210 entsprechend einer besonders vorteilhaften ersten Ausführungsform dargestellt. Das Bauwerksgleitlager 210 ist in Form eines einachsig geführten Kalottenlagers ausgebildet und weist zur Kraftabtragung ein Lagerunterteil 212, das mit einem ersten Bauwerksteil verbunden werden kann, eine Kalotte als Lagerzwischenteil 214 sowie eine Gleitplatte 216 auf, die mit einem zweiten Bauwerksteil verbunden werden kann.

Das Lagerunterteil 212 weist einen konkaven Abschnitt 218 auf, indem die Kalotte mit ihrem konvexen Abschnitt 220 gleitfähig aufgenommen wird. Zwischen dem konvexen Abschnitt 220 der Kalotte und dem konkaven Abschnitt 218 der Lagerunterteils 212 befindet sich somit die Nebengleitfläche 222 des Bauwerksgleitlagers 210. Im Bereich der Nebengleitfläche 222 ist am konkaven Abschnitt 218 des Lagerunterteils 212 ein Gleitwerkstoff 224 in Form einer Polymergleitscheibe angeordnet. Dadurch kann die Reibung zwischen dem konvexen Abschnitt 220 der Kalotte und dem konkaven Abschnitt 218 des Lagerunterteil 212 reduziert werden. Die Bewegung der Kalotte relativ zum Lagerunterteil 212 wird somit erleichtert und das Bauwerksgleitlager 210 ermöglicht eine Verdrehung um die vertikale und horizontale Achse.

Wie insbesondere der Explosionszeichnung der Fig. 4 zu entnehmen ist, liegt die Gleitplatte 216 gleitfähig auf der Kalotte auf, um oberhalb mit dem zweiten Bauwerksteil verbunden zu werden. Somit ist zwischen der Kalotte und der Gleitplatte 216 die Hauptgleitfläche 226 des Bauwerksgleitlagers 210 angeordnet. Wie die Draufsicht der Fig. 5 sowie die Querschnitte der Fig. 6 und 7 zeigen, weist die Hauptgleitfläche 226 zwei zueinander geneigte Teilgleitflächen 228A und 228B auf. Beide Teilgleitflächen 228A und 228B sind in zwei zueinander angewinkelten Gleitebenen 230A und 230B angeordnet, die sich in einer gemeinsamen horizontalen Schnittlinie S treffen. Die Schnittlinie S bildet die Bewegungsachse A des Bauwerksgleitlagers 210, entlang der sich die Gleitplatte 216 bewegen kann. So können entsprechende Verschiebungen des ersten Bauwerksteils gegenüber dem zweiten Bauwerksteil zugelassen werden.

Die beiden zueinander geneigten Teilgleitflächen 228A und 228B sind dabei derart angeordnet, dass die entsprechenden Gleitebenen 230A und 230B die Form eines Satteldachs bilden. Denkbar wäre hier auch die Form eines auf dem Kopf gestellten Satteldachs (nicht gezeigt), wobei jeweils die Bewegungsachse A den Dachfirst des Satteldachs bildet. Ferner sind die beiden zueinander geneigten Teilgleitflächen 228A und 228B gleich groß und bezogen auf eine durch die Schnittlinie S in vertikaler Richtung verlaufenden Symmetrieebene E symmetrisch zueinander ausgebildet. Alternativ könnten die beiden zueinander geneigten Teilgleitflächen 228A und 228B auch verschieden groß ausgebildet sein (nicht gezeigt).

Zudem weist die Hauptgleitfläche 226 einen Gleitwerkstoff 232 auf, um die Reibung zwischen der Kalotte und der Gleitplatte 216 zu reduzieren. In diesem Fall weist jede der zwei zueinander geneigten Teilgleitflächen 228A und 228B eine dauerhaft geschmierte Polymergleitscheibe auf, die jeweils in einer Vertiefung 234 auf der Kalotte angebracht ist. Die Polymergleitscheibe ist aus PTFE, UHMWPE, POM und/oder PA hergestellt und weist vorgefertigte Schmiertaschen auf, in denen der Schmierstoff gespeichert und gleichmäßig über die gesamte Kontaktfläche abgegeben werden kann. Dadurch hat der Gleitwerkstoff 232 einen sehr niedrigen Reibbeiwert und ist in seiner Verwendung besonders verschleißarm. In der vorliegenden Ausführungsform liegt der Reibbeiwert bei maximal 0,03.

Durch die besondere Anordnung der Hauptgleitfläche 226 bzw. den zwei zueinander geneigten Teilgleitflächen 228A und 228B gelingt eine Funktionsvereinigung der vertikalen sowie horizontalen Kraftabtragung. So kann das Bauwerksgleitlager 210 zum einen vertikal einwirkende Kräfte über die zwei zueinander geneigten Teilgleitflächen 228A und 228B aufnehmen und vom zweiten Bauwerksteil auf das erste Bauwerksteil übertragen. In dieser Ausführungsform werden somit vertikal einwirkende Kräfte über die Gleitplatte 216, die Kalotte und dem Lagerunterteil 212 vom zweiten Bauwerksteil in das erste Bauwerksteil eingeleitet. Zum anderen können durch die zwei zueinander geneigten Teilgleitflächen 228A und 228B auch quer zur Bewegungsachse A gerichtete Horizontalkräfte aufgenommen und entsprechend zwischen beiden Bauwerksteilen übertragen werden.

Das Verhältnis von aufnehmbaren Vertikallasten und Horizontalkräften quer zur Bewegungsachse A kann durch die Neigung der beiden Teilgleitflächen 228A und 228B bzw. der entsprechenden beiden Gleitebenen 230A und 230B eingestellt werden. Somit schließen beide Gleitebenen 230A und 230B einen ersten Winkel α ein, der so gewählt ist, dass im Gebrauchszustand der Bauwerksgleitlagers 210 keine klaffende Fuge im Bereich der Hauptgleitfläche 226 entsteht. Der erste Winkel α des Bauwerksgleitlagers 210 ist sogar derart gewählt, dass auch im Grenzzustand der Tragfähigkeit des Bauwerksgleitlagers 210 keine klaffende Fuge im Bereich der Hauptgleitfläche 226 auftritt. Das in den Fig. 3 bis 7 dargestellte Bauwerksgleitlager 210 weist einen ersten Winkel von 168 Grad auf. Soll das Bauwerksgleitlager 210 jedoch für sehr hohe Horizontalkräfte ausgelegt sein, so kann auch ein spitzerer erster Winkel α verwendet werden.

Alternativ oder ergänzend kann die Neigung der beiden Gleitebenen 230A und 230B auch über deren Schnittwinkel gegenüber der Horizontalen H angegeben werden. Somit sind beide Gleitebenen 230A und 230B gegenüber der Horizontalen H um einen zweiten Winkel β nach unten geneigt. Bei der vorliegenden Ausführungsform weisen beide Gleitebenen 230A und 230B des Bauwerksgleitlagers 210 denselben zweiten Winkel β auf, der bei 6 Grad liegt. Bei sehr hoher horizontaler Krafteinwirkung, kann jedoch auch ein besonders steiler Winkel gewählt werden. Auch wäre es möglich, dass die Gleitebene 230A einen anderen zweiten Winkel β aufweist als die Gleitebene 230B, um unterschiedlich hohe Krafteinwirkungen aus unterschiedlichen Richtungen gezielt aufzunehmen (nicht gezeigt).

In der Fig. 8 wird eine Abfolge von zwei schematischen Querschnittsdarstellungen eines Bauwerksgleitlagers 310 gemäß einer zweiten Ausführungsform dargestellt, mit der eine Höhenverstellung des Bauwerksgleitlagers verdeutlicht wird. Das Bauwerksgleitlager 310 entspricht im Wesentlichen dem Bauwerksgleitlager 210 der ersten Ausführungsform. Auf die identischen Komponenten wird im Folgenden nicht weiter eingegangen.

Das Bauwerksgleitlager 310 unterscheidet sich jedoch von dem Bauwerksgleitlager 210 der ersten Ausführungsform dadurch, dass die Gleitplatte 316 mehrteilig ausgebildet ist und der Abstand zwischen den entsprechenden Gleitplattenteilen 316A und 316B justierbar ist. In dieser Ausführungsform wird die Gleitplatte 316 lediglich in zwei Hälften aufgeteilt, sodass die Gleitplatte 316 durch zwei identisch große Gleitplattenteile 316A und 316B gebildet wird. Die beiden Gleitplattenteile 316A und 316B sind jeweils entlang einer der beiden zueinander geneigten Teilgleitflächen 228A und 228B angeordnet, um im Zusammenspiel einen horizontalen Anschluss des zweiten Bauwerksteils zu ermöglichen.

Im linken der beiden Querschnitte der Fig. 8 wird ein Ausgangszustand des Bauwerksgleitlagers 310 vor der Höhenverstellung dargestellt. Die beiden Gleitplattenteile 316A und 316B sind mit dem horizontalen ersten Abstand d1 voneinander getrennt angeordnet. Dabei weisen beide Gleitplattenteile 316A und 316B den gleichen horizontalen Abstand zur Bewegungsachse A auf. Mit dieser Anordnung hat das Bauwerksgleitlager 310 eine erste Gesamthöhe G1.

Werden nun die beiden Gleitplattenteile 316A und 316B synchron entlang der jeweiligen Teilgleitflächen 228A und 228B aufeinander zu oder auseinander geschoben, wird die erste Gesamthöhe G1 des Bauwerksgleitlagers um einen Höhenunterschied ΔH verändert. Somit wird eine einfache Höhenverstellung des Bauwerksgleitlagers 310 ermöglicht. Im rechten Querschnitt der Fig. 8 wird beispielweise ein Endzustand des Bauwerksgleitlagers 310 gezeigt, nachdem die beiden Gleitplattenteile 316A und 316B entsprechend aufeinander zugeschoben worden sind. Wie man der Darstellung entnehmen kann, hat sich der horizontale erste Abstand d1 zwischen den beiden Gleitplattenteilen 316A und 316B auf den horizontalen zweiten Abstand d2 verringert. Dennoch weisen beide Gleitplattenteile 316A und 316B nach wie vor jeweils den gleichen horizontalen Abstand zur Bewegungsachse A auf. Somit wird die erste Gesamthöhe G1 entsprechend um den Höhenunterschied ΔH auf eine zweite Gesamthöhe G2 erhöht. Werden hingegen die beiden Gleitplattenteile 316A und 316B auseinander geschoben, so wird die erste Gesamthöhe G1 entsprechend verringert.

Die Fig. 9 zeigt eine schematische Explosionszeichnung eines erfindungsgemäßen Bauwerksgleitlagers 410 gemäß einer vorteilhaften dritten Ausführungsform. Das Bauwerksgleitlager 310 entspricht im Wesentlichen dem Bauwerksgleitlager 210 der ersten Ausführungsform. Auf die identischen Komponenten wird im Folgenden nicht weiter eingegangen.

Das Bauwerksgleitlager 410 unterscheidet sich jedoch von dem Bauwerksgleitlager 210 der ersten Ausführungsform dadurch, dass der konkave Abschnitt 418 des Lagerunterteils 412 an einem unteren Pol P eine Ausnehmung 436 aufweist, sodass im Bereich der Ausnehmung 436 der konvexe Abschnitt 220 der Kalotte nicht mit dem konkaven Abschnitt 418 des Lagerunterteils 412 in Kontakt kommt. Bei der vorliegenden Ausführungsform ist diese Ausnehmung 436 in der Polymergleitscheibe des Gleitwerkstoffs 424 im Bereich der Nebengleitfläche 422 ausgebildet. Dabei weist die Ausnehmung 436 eine kreisrunde Form auf, die zentriert zum unteren Pol P ausgerichtet ist.

Mit der Ausnehmung 436 am unteren Pol P wird der Trägheitsradius vergrößert. Entsprechend nimmt die entgegenwirkende Pressung aus der einwirkenden Vertikallast im Vergleich zur Pressung aus der abhebenden Horizontalkraft zu. Dieses Verhältnis kann durch den Durchmesser D der Ausnehmung 436 gesteuert werden. Somit können zum einen noch größere Kräfte durch das Bauwerksgleitlager 410 aufgenommen werden. Zum anderen bietet das Bauwerksgleitlager 410 mit der Ausnehmung 436 eine weitere Einstellmöglichkeit, das Verhältnis zwischen aufnehmbaren Vertikalkräften und Horizontalkräften anzupassen. So kann die Wahl der Neigung der zwei zueinander geneigten Teilgleitflächen 228A und 228B auf den Durchmesser D der Ausnehmung 436 abgestimmt werden, um das Bauwerksgleitlager 410 optimal für verschiedenste Krafteinwirkungen auszulegen.

In der Fig. 10 wird eine schematische Explosionszeichnung eines erfindungsgemäßen Bauwerksgleitlagers 510 gemäß einer vorteilhaften vierten Ausführungsform gezeigt. Das Bauwerksgleitlager 510 entspricht im Wesentlichen dem Bauwerksgleitlager 210 der ersten Ausführungsform. Auf die identischen Komponenten wird im Folgenden nicht weiter eingegangen.

Das Bauwerksgleitlager 510 unterscheidet sich von dem Bauwerksgleitlager 210 der ersten Ausführungsform dadurch, dass die Gleitplatte 516 zwei Anschläge 538 aufweist. Die Anschläge 538 sind jeweils mittig, seitlich und gegenüberliegend an der Gleitplatte 538 angebracht. Beide Anschläge 538 ragen in Richtung des Lagerunterteils 212, sodass die Anschläge 538 zwischen dem Lagerunterteil 212 und der Gleitplatte 516 angeordnet sind. Somit wird die Bewegung der Gleitplatte 516 gegenüber dem Lagerunterteil 212 begrenzt. In dieser Ausführungsform sind die Anschläge 538 derart ausgebildet, dass das Bauwerksgleitlager 510 in ein festes Lager umfunktioniert wird.

Die Fig. 11 zeigt eine perspektivische Ansicht eines erfindungsgemäßen Bauwerksgleitlagers 610 gemäß einer vorteilhaften fünften Ausführungsform. Das Bauwerksgleitlager 610 entspricht im Wesentlichen dem Bauwerksgleitlager 210 der ersten Ausführungsform. Auf die identischen Komponenten wird im Folgenden nicht weiter eingegangen.

Das Bauwerksgleitlager 610 unterscheidet sich jedoch von dem Bauwerksgleitlager 210 der ersten Ausführungsform, indem es als Topflager ausgestaltet ist. So ist das Lagerzwischenteil 614 als Topfdeckel ausgebildet, auf der die Gleitplatte 216 gleitfähig aufliegt. Das Lagerunterteil 612 weist hingegen einen Topf samt Elastomerkissen 640 auf, um kleinere Verdrehungen bzw. Verschiebungen des darüber angeordneten Topfdeckels und somit des Topflagers zu ermöglichen. Alle Vorteile der diskutierten Hauptgleitfläche gelten entsprechend.

In der Fig. 12 wird eine schematische Seitenansicht eines erfindungsgemäßen Bauwerkslagerungssystems 700 gemäß einer ersten Ausführungsform dargestellt. Hier werden die Vorteile der zuvor beschriebenen Bauwerksgleitlager durch zwei separate Gleitlager 710A und 710B realisiert. Somit weist das Bauwerkslagerungssystem 700 ein erstes Gleitlager 710A und ein zweites Gleitlager 710B auf, um ein erstes Bauwerksteil 712 mit einem zweiten Bauwerksteil 714 zu verbinden. In diesem Beispiel sind das erste Gleitlager 710A und das zweite Gleitlager 710B jeweils als Gleitkipplager ausgebildet.

Das erste Gleitkipplager 710A und das zweite Gleitkipplager 710B weisen prinzipiell die identischen Komponenten auf. Somit beinhaltet das erste Gleitkipplager 710A ein Lagerunterteil 716A, das mit dem ersten Bauwerksteil 712 in Verbindung gebracht werden kann, eine Gleitplatte 718A, welche mit dem zweiten Bauwerksteil 714 in Verbindung gebracht werden kann, sowie ein Lagerzwischenteil 720A bzw. ein Kippteil, das zwischen dem Lagerunterteil 716A und der Gleitplatte 718A angeordnet ist. Dabei erstreckt sich zwischen dem Lagerzwischenteil 720A und der Gleitplatte 718A eine ebene Hauptgleitfläche 722A des ersten Gleitkipplagers 710A.

Das zweite Gleitkipplager 710B weist ebenfalls ein Lagerunterteil 716B, das mit dem ersten Bauwerksteil 712 in Verbindung gebracht werden kann, eine Gleitplatte 718B, welche mit dem zweiten Bauwerksteil 714 in Verbindung gebracht werden kann, sowie ein Lagerzwischenteil 720B bzw. ein Kippteil auf, das zwischen dem Lagerunterteil 716B und der Gleitplatte 718B angeordnet ist. Entsprechend erstreckt sich auch hier zwischen dem Lagerzwischenteil 720B und der Gleitplatte 718B eine ebene Hauptgleitfläche 722B des zweiten Gleitkipplagers 710B.

Beide Gleitkipplager 710A und 710B bilden ein einachsig geführtes Lagerpaar, bei dem die Hauptgleitfläche 722A des ersten Gleitkipplagers 710A in einer ersten zur Horizontalen H geneigten Gleitebene 724A angeordnet ist. Auch die Hauptgleitfläche 722B des zweiten Gleitkipplagers 710B ist in einer zweiten zur Horizontalen H geneigten Gleitebene 724B angeordnet. Dabei treffen sich beide Gleitebenen 724A und 724B in einer gemeinsamen horizontalen Schnittlinie S, die somit die Bewegungsachse A des Lagerpaars bildet und entlang der sich die beiden Gleitplatten 718A und 718B bewegen können. So können entsprechende Verschiebungen des ersten Bauwerksteils 712 gegenüber dem zweiten Bauwerksteil 714 zugelassen werden.

Die beiden geneigten Hauptgleitflächen 722A und 722B sind dabei derart angeordnet, dass die erste Gleitebene 724A und die zweite Gleitebene 724B die Form eines auf dem Kopf stehenden Satteldachs bilden. Denkbar wäre hier auch die Form eines normalen Satteldachs (nicht gezeigt), wobei jeweils die Bewegungsachse A den Dachfirst des Satteldachs bildet. Ferner sind die beiden zueinander geneigten Hauptgleitflächen 722A und 722B gleich groß und bezogen auf eine durch die Schnittlinie S in vertikaler Richtung verlaufenden Symmetrieebene E symmetrisch zueinander ausgebildet. Alternativ könnten die beiden zueinander geneigten Hauptgleitflächen 722A und 722B auch verschieden groß ausgebildet sein (nicht gezeigt).

Zudem weisen beide Hauptgleitfläche 722A und 722B jeweils einen Gleitwerkstoff 726 auf, um die Reibung zwischen den beiden Lagerzwischenteilen 720A und 720B und der jeweiligen Gleitplatte 718A und 718B zu reduzieren. In diesem Fall beinhaltet jede der zwei geneigten Hauptgleitflächen 722A und 722B eine dauerhaft geschmierte Polymergleitscheibe, die jeweils in einer Vertiefung 728 auf dem jeweiligen Lagerzwischenteil 720A und 720B angebracht ist. Die Polymergleitscheibe ist aus PTFE, UHMWPE, POM und/ oder PA hergestellt und weist vorgefertigte Schmiertaschen auf, in denen der Schmierstoff gespeichert und gleichmäßig über die gesamte Kontaktfläche abgegeben werden kann. Dadurch hat der Gleitwerkstoff 726 einen sehr niedrigen Reibbeiwert und ist in seiner Verwendung besonders verschleißarm. In der vorliegenden Ausführungsform liegt der Reibbeiwert bei maximal 0,03.

Durch die besondere Anordnung der beiden Hauptgleitflächen 722A und 722B gelingt auch hier eine Funktionsvereinigung der vertikalen sowie horizontalen Kraftabtragung innerhalb des Lagerpaars. So kann das Lagerpaar zum einen vertikal einwirkende Kräfte über die zwei geneigten Hauptgleitflächen 722A und 722B aufnehmen und vom zweiten Bauwerksteil 714 auf das erste Bauwerksteil 712 übertragen. In dieser Ausführungsform werden somit vertikal einwirkende Kräfte jeweils über die beiden Gleitplatten 718A und 718B, beiden Lagerzwischenteilen 720A und 720B und den Lagerunterteilen 716A und 716B vom zweiten Bauwerksteil 714 in das erste Bauwerksteil 712 eingeleitet. Zum anderen können durch die zwei zueinander geneigten Hauptgleitflächen 722A und 722B auch quer zur Bewegungsachse A gerichtete Horizontalkräfte aufgenommen und entsprechend zwischen beiden Bauwerksteilen 712 und 714 übertragen werden.

Das Verhältnis von aufnehmbaren Vertikallasten und Horizontalkräften quer zur Bewegungsachse A kann durch die Neigung der beiden Hauptgleitflächen 722A und 722B bzw. der ersten Gleitebene 724A und der zweiten Gleitebene 724B eingestellt werden. Somit schließen beide Gleitebenen 724A und 724B einen ersten Winkel α ein, der so gewählt ist, dass im Gebrauchszustand des Bauwerkslagerungssystems 700 keine klaffende Fuge im Bereich der beiden Hauptgleitflächen 722A und 722B entsteht. Der erste Winkel α des Bauwerkslagerungssystems 700 ist sogar derart gewählt, dass auch im Grenzzustand der Tragfähigkeit des Bauwerkslagerungssystems 700 keine klaffende Fuge im Bereich der beiden Hauptgleitflächen 722A und 722B auftritt. Das dargestellte Bauwerkslagerungssystem 700 weist einen ersten Winkel α von 140 Grad auf. Soll das Bauwerksgleitlager 700 jedoch für weniger hohe Horizontalkräfte ausgelegt sein, so kann auch ein stumpferer erster Winkel α verwendet werden, wie beispielsweise genau 168 Grad.

Alternativ oder ergänzend kann die Neigung der ersten Gleitebene 724A und der zweiten Gleitebene 724B auch über deren Schnittwinkel gegenüber der Horizontalen H angegeben werden. Somit sind beide Gleitebenen 724A und 724B gegenüber der Horizontalen H um einen zweiten Winkel β nach unten geneigt. Bei der vorliegenden Ausführungsform weisen beide Gleitebenen 724A und 724B des Bauwerkslagerungssystems 700 denselben zweiten Winkel β auf, der hier bei 20 Grad liegt. Bei weniger hoher horizontaler Krafteinwirkung kann jedoch auch ein flacherer zweiter Winkel β gewählt werden, wie beispielsweise genau 6 Grad. Auch wäre es möglich, dass die Gleitebene 724A einen anderen zweiten Winkel β aufweist als die Gleitebene 724B, um unterschiedlich hohe Krafteinwirkungen aus unterschiedlichen Richtungen gezielt aufzunehmen (nicht gezeigt).

Da bei dem Bauwerkslagerungssystem 700 die zwei Gleitkipplager 710A und 710B jeweils eine separate Gleitplatte 718A und 718B aufweisen, gelingt auch hier eine einfache Höhenverstellung mit Hilfe des entsprechenden Lagerpaars. Dabei kann das Prinzip der in Fig. 8 gezeigten Höhenverstellung angewendet werden, wobei die beiden Gleitplatten 718A und 718B jeweils ein Gleitplattenteil 316A bzw. 316B der zweigeteilten Gleitplatte 316 darstellen.

In der Fig. 13 wird eine schematische Seitenansicht eines erfindungsgemäßen Bauwerkslagerungssystems 700 gemäß einer zweiten Ausführungsform dargestellt. Das Bauwerkslagerungssystem 700 der zweiten Ausführungsform entspricht im Wesentlichen dem Bauwerkslagerungssystem 700 der ersten Ausführungsform. Auf die gleich aufgebauten Komponenten wird im Folgenden nicht weiter eingegangen.

Das Bauwerkslagerungssystem 700 der zweiten Ausführungsform unterscheidet sich vom Bauwerkslagerungssystem 700 der ersten Ausführungsform dadurch, dass die beiden geneigten Hauptgleitflächen 722A und 722B derart angeordnet sind, dass die erste Gleitebene 724A und die zweite Gleitebene 724B die Form eines normalen Satteldachs bilden. Darüber hinaus weist das erste Gleitkipplager 710A eine seitliche Anschlagvorrichtung 730A auf, die eine Bewegung der Gleitplatte 718A gegenüber dem Lagerunterteil 716A begrenzt. Die Anschlagvorrichtung 730A ist an einer Seite des ersten Gleitkipplagers 710A angeordnet, die der Bewegungsachse A zugewandt ist. Zu diesem Zweck ist die Anschlagvorrichtung 730A einstückig ausgebildet und am Lagerunterteil 716A befestigt. Zudem weist die Anschlagvorrichtung 730A eine Gleitvorrichtung 732A in Form einer Gleitleiste auf, die die Gleitplatte 718A in einer Richtung parallel zur Bewegungsachse A führt. Mittels einer Einstellvorrichtung kann der seitliche Abstand der Anschlagvorrichtung 730A vom Lagerunterteil 716A und somit auch von der Gleitplatte 718A eingestellt werden. Dies gelingt hier durch eine Schraubverbindung zwischen dem Lagerunterteil 716A und der Anschlagvorrichtung 730A.

Ferner weist das zweite Gleitkipplager 710B eine seitliche Anschlagvorrichtung 730B auf, die eine Bewegung der Gleitplatte 718B gegenüber dem Lagerunterteil 716B begrenzt. Die Anschlagvorrichtung 730B ist an einer Seite des zweiten Gleitkipplagers 710B angeordnet, die der Bewegungsachse A zugewandt ist. Zu diesem Zweck ist die Anschlagvorrichtung 730B einstückig ausgebildet und am Lagerunterteil 716B befestigt. Zudem weist die Anschlagvorrichtung 730B eine Gleitvorrichtung 732B in Form einer Gleitleiste auf, die die Gleitplatte 718B in einer Richtung parallel zur Bewegungsachse A führt. Mittels einer Einstellvorrichtung kann der seitliche Abstand der Anschlagvorrichtung 730B vom Lagerunterteil 716B und somit auch von der Gleitplatte 718B eingestellt werden. Dies gelingt auch hier durch eine Schraubverbindung zwischen dem Lagerunterteil 716b und der Anschlagvorrichtung 730b.

Wirkt ein Moment M auf das zweite Bauwerksteil 714 um eine Achse parallel zur Bewegungsachse A im Uhrzeigersinn, so wird dieses gegen die Anschlagvorrichtung 730A des ersten Gleitkipplagers 710A gezogen und stützt sich auf der anderen Seite im Momentanpol MP im Grund des zweiten Gleitkipplagers 710B ab. Dadurch wirkt in der Anschlagvorrichtung 730A eine Kraft F die der Verdrehung des zweiten Bauwerksteils 714 entgegenwirkt. Entsprechendes gilt bei einem Moment gegen den Uhrzeigersinn. In diesem Fall wird das zweite Bauwerksteil 714 gegen die Anschlagvorrichtung 730B des zweiten Gleitkipplagers 710B gezogen und stützt sich auf der anderen Seite im Momentanpol im Grund des ersten Gleitkipplagers 710A ab.

In dieser Ausführungsform sind beide Anschlagvorrichtungen 730A und 730B an der in vertikaler Richtung höher gelegenen Seite des entsprechenden Gleitkipplagers 710A und 710B angeordnet. Sind die wirkenden Momente klein oder vernachlässigbar, wirkt also hauptsächlich die vertikale Kraftkomponente des Eigengewichtes bezüglich der betriebsbedingten Auflast auf die Lagerung, wodurch die Anschlagvorrichtungen 730A und 730B völlig kräftefrei sind. Somit werden die Anschlagvorrichtungen 730A und 730B also bei entsprechender Dimensionierung nur selten aktiviert, was für die Lebensdauer infolge von Ermüdung günstig ist.

Die Fig. 14 zeigt eine schematische Seitenansicht eines erfindungsgemäßen Bauwerkslagerungssystems 700 gemäß einer dritten Ausführungsform. Das Bauwerkslagerungssystem 700 der dritten Ausführungsform entspricht im Wesentlichen dem Bauwerkslagerungssystem 700 der zweiten Ausführungsform. Auf die gleich aufgebauten Komponenten wird im Folgenden nicht weiter eingegangen.

Das Bauwerkslagerungssystem 700 der dritten Ausführungsform unterscheidet sich vom Bauwerkslagerungssystem 700 der zweiten Ausführungsform dadurch, dass das erste Gleitlager 710A und das zweite Gleitlager 710B als Elastomerlager ausgebildet sind. Hierfür weisen die jeweiligen Lagerzwischenteile 720A und 720B eine Elastomerschicht auf, die entsprechende Verformungseigenschaften mit sich bringt.

In der Fig. 15 wird eine schematische Draufsicht eines erfindungsgemäßen Bauwerkslagerungssystems 800 gemäß einer vierten Ausführungsform dargestellt. Das Bauwerkslagerungssystem 800 weist zwei Lagerpaare 810 und 820 auf, die entlang einer Achse B angeordnet sind. Jedes Lagerpaar 810 und 820 weist zwei Gleitlager 810A, 810B, 820A, 820B auf. So beinhaltet das erste Lagerpaar 810 ein erstes Gleitlager 810A und ein zweites Gleitlager 810B. Das zweite Lagerpaar 820 weist ein erstes Gleitlager 820A und ein zweites Gleitlager 820B auf.

Durch das Bauwerkslagerungssystem 800 wird das zweite Bauwerksteil 714 gelagert. Die beiden Lagerpaare 810 und 820 sind dabei an den länglichen Enden des zweiten Bauwerksteils 714 angeordnet, so dass ein Einfeldträger ausgebildet wird. Das erste Lagerpaar 810 entspricht dem Lagerpaar des Bauwerkslagerungssystems 700 der ersten Ausführungsform, wie es in der Fig. 12 gezeigt wird. So sind hier die beiden zueinander angewinkelten Hauptgleitflächen derart angeordnet, dass die entsprechenden Gleitebenen ein auf dem Kopf stehendes Satteldach bilden.

Das zweite Lagerpaar 820 entspricht ebenso im Wesentlichen dem der ersten Ausführungsform. Hier sind die beiden zueinander angewinkelten Hauptgleitflächen jedoch derart angeordnet, dass die entsprechenden Gleitebenen die Form eines normalen Satteldachs bilden. Somit sind die zueinander angewinkelten Hauptgleitflächen der Lagerpaare 810, 820 derart angeordnet, dass die entsprechenden Gleitebenen des ersten Lagerpaars 810 und des zweiten Lagerpaars 820 abwechselnd entlang der Achse B die Form eines Satteldachs und die Form eines auf dem Kopf stehenden Satteldachs bilden. Dieses Prinzip kann auch auf mehrere als zwei aufeinander folgende Lagerpaare angewendet werden. Durch die abwechselnde Anordnung der zueinander angewinkelten Hauptgleitflächen entlang der Achse B können besonders effektiv Torsionsmomente des zweiten Bauwerksteils 714 aufgenommen werden. In einer weiteren Ausführungsform werden für das Bauwerkslagerungssystem 800 Lagerpaare des Bauwerkslagerungssystems 700 der zweiten oder dritten Ausführungsform verwendet.

Die Fig. 16 zeigt eine schematische Draufsicht eines erfindungsgemäßen Bauwerkslagerungssystems 900 gemäß einer fünften Ausführungsform. Das Bauwerkslagerungssystem 900 weist vier Lagerpaare 910, 920, 930, 940 auf, die entlang einer Achse B angeordnet sind. Jedes Lagerpaar 910, 920, 930, 940 weist zwei Gleitlager auf. So beinhalten alle Lagerpaare 910, 920, 930, 940 ein erstes Gleitlager 910A, 920A, 930A, 940A sowie ein zweites Gleitlager 910B, 920B, 930B, 940B. Das zweite Bauwerksteil 914 besteht aus zwei Einfeldträgern 914A , 914B. Beide Einfeldträger 914A, 914B sind unmittelbar aufeinanderfolgend entlang der Achse B angeordnet. Die einzelnen Einfeldträger 914A, 914B könnten beispielsweise Gleisstücke, Fahrbahnstücke oder Abschnitte einer Rohrleitung darstellen.

Wie zuvor werden die beiden Einfeldträger 914A, 914B durch die Lagerpaare 910, 920, 930, 940 an ihren länglichen Enden gehalten. So wird der erste Einfeldträger 914A durch das erste Lagerpaar 910 und das zweite Lagerpaar 920 gelagert. Der zweite Einfeldträger 914B wird hingegen durch das dritte Lagerpaar 930 und das vierte Lagerpaar 940 gelagert.

Alle Lagerpaare 910, 920, 930, 940 entsprechen im Wesentlichen dem Lagerpaar des Bauwerkslagerungssystems 700 der ersten Ausführungsform. Hier sind die zueinander geneigten Hauptgleitflächen jedoch derart angeordnet, dass die entsprechenden Gleitebenen der Lagerpaare 910, 920, 930, 940 abwechselnd bei jedem zweiten Lagerpaar entlang der Achse B die Form eines Satteldachs und die Form eines auf dem Kopf stehenden Satteldachs bilden. Insbesondere weisen die beiden Gleitebenen des ersten Lagerpaars 910 und des vierten Lagerpaars 940 die Form eines Satteldachs auf. Die beiden Gleitebenen des zweiten Lagerpaars 920 und des dritten Lagerpaars 930 sind hingegen in der Form eines auf dem Kopf stehenden Satteldachs ausgebildet. Somit wird im Bereich des Anschlusspunktes beider Einfeldträger 914A, 914B die gleiche Anordnung der Hauptgleitflächen bzw. der Gleitebenen verwendet.

Die Neigung der Hauptgleitflächen des ersten Gleitkipplagers 920A des zweiten Lagerpaars 920 und des ersten Gleitkipplagers 930A des dritten Lagerpaars 930 sind gleich. Somit sind hier auch die entsprechenden ersten Winkel und zweiten Winkel identisch. Selbiges trifft auf die Hauptgleitflächen des zweiten Gleitkipplagers 920B des zweiten Lagerpaars 920 und des zweiten Gleitkipplagers 930B des dritten Lagerpaars 930 zu. Dadurch wird bei Querdehnungen im Bauwerk ein Höhenversatz im Bereich des Anschlusspunktes zwischen den beiden Einfeldträgern 714A, 714B möglichst gering gehalten. In einer weiteren Ausführungsform werden für das Bauwerkslagerungssystem 900 Lagerpaare des Bauwerkslagerungssystems 700 der zweiten oder dritten Ausführungsform verwendet.

### BEZUGSZEICHEN

- 10: Topflager
- 12: Topf
- 14: Vertiefung
- 16: Elastomerkissen
- 18: Innendichtung
- 20: Topfdeckel
- 22: Gleitplatte
- 24: Hauptgleitfläche
- 26: Gleitwerkstoff
- 28: Mittlere Führungsschiene
- 30: Gleitwerkstoff

- 110: Kalottenlager
- 112: Lagerunterteil
- 114: Kalotte
- 116: Nebengleitfläche
- 118: Gleitwerkstoff
- 120: Gleitplatte
- 122: Hauptgleitfläche
- 124: Gleitwerkstoff
- 126: Seitliche Führungsschiene
- 128: Gleitwerkstoff

- 210: Bauwerksgleitlager
- 212: Lagerunterteil
- 214: Lagerzwischenteil
- 216: Gleitplatte
- 218: Konkaver Abschnitt
- 220: Konvexer Abschnitt
- 222: Nebengleitfläche
- 224: Gleitwerkstoff
- 226: Hauptgleitfläche
- 228A: Teilgleitfläche
- 228B: Teilgleitfläche
- 230A: Angewinkelte Gleitebene
- 230B: Angewinkelte Gleitebene
- 232: Gleitwerkstoff
- 234: Vertiefung

- 310: Bauwerksgleitlager
- 316: Gleitplatte
- 316A: Gleitplattenteil
- 316B: Gleitplattenteil

- 410: Bauwerksgleitlager
- 412: Lagerunterteil
- 418: Konkaver Abschnitt
- 422: Nebengleitfläche
- 424: Gleitwerkstoff
- 436: Ausnehmung

- 510: Bauwerksgleitlager
- 516: Gleitplatte
- 538: Anschlag

- 610: Bauwerksgleitlager
- 612: Lagerunterteil
- 614: Lagerzwischenteil
- 640: Elastomerschicht

- 700: Bauwerkslagerungssystem
- 710A: Erstes Gleitlager
- 710B: Zweites Gleitlager
- 712: Erstes Bauwerksteil
- 714: Zweites Bauwerksteil
- 716A: Lagerunterteil
- 716B: Lagerunterteil
- 718A: Gleitplatte
- 718B: Gleitplatte
- 720A: Lagerzwischenteil
- 720B: Lagerzwischenteil
- 722A: Hauptgleitfläche
- 722B: Hauptgleitfläche
- 724A: Erste Gleitebene
- 724B: Zweite Gleitebene
- 726: Gleitwerkstoff
- 728: Vertiefung
- 730A: Anschlagvorrichtung
- 730B: Anschlagvorrichtung
- 732A: Gleitvorrichtung
- 732B: Gleitvorrichtung

- 800: Bauwerkslagerungssystem
- 810: Erstes Lagerpaar
- 810A: Erstes Gleitlager
- 810B: Zweites Gleitlager
- 820: Zweites Lagerpaar
- 820A: Erstes Gleitlager
- 820B: Zweites Gleitlager

- 900: Bauwerkslagerungssystem
- 910: Erstes Lagerpaar
- 910A: Erstes Gleitlager
- 910B: Zweites Gleitlager
- 914: Zweites Bauwerksteil
- 914A: Erster Einfeldträger
- 914B: Zweiter Einfeldträger
- 920: Zweites Lagerpaar
- 920A: Erstes Gleitlager
- 920B: Zweites Gleitlager
- 930: Drittes Lagerpaar
- 930A: Erstes Gleitlager
- 930B: Zweites Gleitlager
- 940: Viertes Lagerpaar
- 940A: Erstes Gleitlager
- 940B: Zweites Gleitlager

- A: Bewegungsachse
- B: Achse
- D: Durchmesser
- E: Symmetrieebene
- F: Kraft
- G1: Erste Gesamthöhe
- G2: Zweite Gesamthöhe
- H: Horizontale
- M: Moment
- MP: Momentanpol
- P: Unterer Pol
- S: Schnittlinie
- d1: Erster Abstand
- d2: Zweiter Abstand

- α: Erster Winkel
- β: Zweiter Winkel
- ΔH: Höhenunterschied

## Patentansprüche

1. Verwendung eines Bauwerksgleitlagers (210) zum Verbinden eines ersten Bauwerksteils mit einem zweiten Bauwerksteil, wobei das Bauwerksgleitlager (210) aufweist:
ein Lagerunterteil (212), das mit dem ersten Bauwerksteil in Verbindung gebracht werden kann;
eine Gleitplatte (216), die mit dem zweiten Bauwerksteil in Verbindung gebracht werden kann; und
ein Lagerzwischenteil (214), das zwischen dem Lagerunterteil (212) und der Gleitplatte (216) angeordnet ist,
wobei zwischen dem Lagerzwischenteil (214) und der Gleitplatte (216) eine Hauptgleitfläche (226) des Bauwerkslagers (210) angeordnet ist,
wobei die Hauptgleitfläche (226) wenigstens zwei Teilgleitflächen (228A, 228B) aufweist, die jeweils in zueinander angewinkelten Gleitebenen (230A, 230B) angeordnet sind,
wobei sich die Gleitebenen (230A, 230B) in einer gemeinsamen Schnittlinie (S) treffen, die eine Bewegungsachse (A) des Bauwerksgleitlagers (210) bildet, entlang der sich die Gleitplatte (216) bewegen kann,
wobei die beiden Gleitebenen (230A, 230B) einen ersten Winkel (α) einschließen,
**dadurch gekennzeichnet, dass**
der erste Winkel (α) so gewählt ist, dass im Grenzzustand der Gebrauchstauglichkeit des Bauwerksgleitlagers (210) bei maximaler Horizontalkraft in Kombination mit minimaler Vertikalkraft keine klaffende Fuge im Bereich der Hauptgleitfläche (226) entsteht.

2. Verwendung eines Bauwerksgleitlagers (210) nach Anspruch 1,
**dadurch gekennzeichnet, dass**
das Bauwerksgleitlager (210) ein einachsig geführtes Bauwerksgleitlager ist, bei dem sich die Gleitplatte (216) nur entlang der Bewegungsachse (A) gegenüber dem Lagerzwischenteil (214) bewegen kann.

3. Verwendung eines Bauwerksgleitlagers (210) nach Anspruch 1 oder 2,
**dadurch gekennzeichnet, dass**
die beiden Gleitebenen (230A, 230B) so angeordnet sind, dass die Schnittlinie (S) horizontal verläuft.

4. Verwendung eines Bauwerksgleitlagers (210) nach einem der vorhergehenden Ansprüche,
**dadurch gekennzeichnet, dass**
die Hauptgleitfläche einen dauerhaft geschmierten Gleitwerkstoff (232), vorzugsweise mit PTFE, UHMWPE, POM und/ oder PA, aufweist.

5. Verwendung eines Bauwerksgleitlagers (210) nach Anspruch 4,
**dadurch gekennzeichnet, dass**
der Gleitwerkstoff einen Reibbeiwert aufweist, der bei maximal 0,03 liegt.

6. Verwendung eines Bauwerksgleitlagers (210) nach Anspruch 4 oder 5,
**dadurch gekennzeichnet, dass**
der Gleitwerkstoff (232) wenigstens eine geschmierte Gleitscheibe aufweist, die vorzugsweise wenigstens eine Schmiertasche aufweist.

7. Verwendung eines Bauwerksgleitlagers (210) nach einem der vorhergehenden Ansprüche, **dadurch gekennzeichnet, dass**
wenigstens zwei zueinander angewinkelte Teilgleitflächen (228A, 228B) derart angeordnet sind, dass die entsprechenden Gleitebenen (230A, 230B) die Form eines Satteldachs bilden.

8. Verwendung eines Bauwerksgleitlagers (210) nach einem der vorhergehenden Ansprüche, **dadurch gekennzeichnet, dass**
wenigstens zwei zueinander angewinkelte Teilgleitflächen (228A, 228B) derart angeordnet sind, dass die entsprechenden Gleitebenen (230A, 230B) die Form eines auf dem Kopf stehenden Satteldachs bilden.

9. Verwendung eines Bauwerksgleitlagers (210) nach einem der vorhergehenden Ansprüche, **dadurch gekennzeichnet, dass**
wenigstens zwei zueinander angewinkelte Teilgleitflächen (228A, 228B) bezogen auf eine durch die Schnittlinie (S) in vertikaler Richtung verlaufende Symmetrieebene (E) symmetrisch zueinander ausgebildet sind.

10. Verwendung eines Bauwerksgleitlagers (210) nach einem der vorhergehenden Ansprüche, **dadurch gekennzeichnet, dass**
wenigstens zwei zueinander angewinkelte Teilgleitflächen (228A, 228B) der Hauptgleitfläche (226) unterschiedlich groß ausgebildet sind.

11. Verwendung eines Bauwerksgleitlagers (310) nach einem der vorhergehenden Ansprüche, **dadurch gekennzeichnet, dass**
die Gleitplatte (316) mehrteilig und der Abstand zwischen den entsprechenden Gleitplattenteilen (316A, 316B) justierbar ist.

12. Verwendung eines Bauwerksgleitlagers (610) nach einem der vorhergehenden Ansprüche, **dadurch gekennzeichnet, dass**
das Bauwerksgleitlager (610) als Topflager ausgebildet ist, bei dem das Lagerzwischenteil (614) einen Topfdeckel und das Lagerunterteil (612) einen Topf samt Elastomerkissen (616) aufweist.

13. Verwendung eines Bauwerksgleitlagers (210) nach einem der Ansprüche 1 bis 11,
**dadurch gekennzeichnet, dass**
das Bauwerksgleitlager (210) als Kalottenlager ausgebildet ist, bei dem das Lagerzwischenteil (214) eine Kalotte aufweist,
wobei die Kalotte einen konvexen Abschnitt (220) und das Lagerunterteil (212) einen entsprechenden konkaven Abschnitt (218) aufweist und der konvexe Abschnitt (220) der Kalotte in dem konkaven Abschnitt (218) des Lagerunterteils (212) gleitend angeordnet ist.

14. Verwendung eines Bauwerksgleitlagers (410) nach Anspruch 13,
**dadurch gekennzeichnet, dass**
der konkave Abschnitt (418) des Lagerunterteils (412) an einem unteren Pol (P) eine Ausnehmung (436) aufweist, sodass im Bereich der Ausnehmung (436) der konvexe Abschnitt (220) der Kalotte nicht mit dem konkaven Abschnitt (418) des Lagerunterteils (412) in Kontakt kommt.

15. Verwendung eines Bauwerksgleitlagers (410) nach Anspruch 14,
**dadurch gekennzeichnet, dass**
die Ausnehmung (436) kreisförmig zentriert zum unteren Pol (P) ausgebildet ist.

16. Verwendung eines Bauwerksgleitlagers (410) nach Anspruch 14 oder 15,
**dadurch gekennzeichnet, dass**
am konkaven Abschnitt (418) des Lagerunterteils (412) ein Gleitwerkstoff (424), vorzugsweise eine Polymergleitscheibe, angeordnet ist und die Ausnehmung (436) im Gleitwerkstoff (424) ausgebildet ist.

17. Verwendung eines Bauwerksgleitlagers (510) nach einem der Ansprüche 13 bis 16,
**dadurch gekennzeichnet, dass**
das Bauwerksgleitlager (510) ferner mindestens einen Anschlag (536) zwischen der Gleitplatte (516) und dem Lagerunterteil (212) aufweist.

## Claims

1. Use of a structure sliding bearing (210) for connecting a first structure part to a second structure part, wherein the structure sliding bearing (210) has:
a bearing base (212) which can be brought into connection with the first structure part;
a sliding plate (216) which can be brought into connection with the second structure part; and
an intermediate bearing member (214) disposed between the bearing base (212) and the sliding plate (216),
wherein between the intermediate bearing member (214) and the sliding plate (216) a main sliding surface (226) of the structural bearing (210) is disposed,
the main sliding surface (226) having at least two partial sliding surfaces (228A, 228B), each disposed in mutually angled sliding planes (230A, 230B),
wherein the sliding planes (230A, 230B) meet in a common intersection line (S), which forms an axis of movement (A) of the structure sliding bearing (210), along which the sliding plate (216) can move,
wherein the two sliding planes (230A, 230B) enclose a first angle (α),
**characterized in that**
the first angle (α) is selected such that, in the limit state of serviceability of the structure sliding bearing (210) at maximum horizontal force in combination with minimum vertical force, no gaping joint occurs in the region of the main sliding surface (226).

2. Use of a structure sliding bearing (210) according to claim 1,
**characterized in that**
the structure sliding bearing (210) is a uniaxially guided structure sliding bearing in which the sliding plate (216) can only move along the axis of movement (A) relative to the intermediate bearing member (214).

3. Use of a structure sliding bearing (210) according to claim 1 or 2,
**characterized in that**
the two sliding planes (230A, 230B) are arranged in such a way that the intersection line (S) runs horizontally.

4. Use of a structure sliding bearing (210) according to one of the preceding claims, **characterized in that**
the main sliding surface has a permanently lubricated sliding material (232), preferably with PTFE, UHMWPE, POM and/or PA.

5. Use of a structure sliding bearing (210) according to claim 4,
**characterized in that**
the sliding material has a coefficient of friction which is at maximum 0.03.

6. Use of a structure sliding bearing (210) according to claim 4 or 5,
**characterized in that**
the sliding material (232) has at least one lubricated sliding disk, which preferably has at least one lubrication pocket.

7. Use of a structure sliding bearing (210) according to one of the preceding claims, **characterized in that**
at least two partial sliding surfaces (228A, 228B) angled towards each other are arranged in such a way that the corresponding sliding planes (230A, 230B) form the shape of a saddle roof.

8. Use of a structure sliding bearing (210) according to one of the preceding claims, **characterized in that**
at least two partial sliding surfaces (228A, 228B) angled towards each other are arranged in such a way that the corresponding sliding planes (230A, 230B) form the shape of an upside-down saddle roof.

9. Use of a structure sliding bearing (210) according to one of the preceding claims, **characterized in that**
at least two partial sliding surfaces (228A, 228B) angled towards each other are symmetrical to each other with respect to a plane of symmetry (E) running through the intersection line (S) in the vertical direction.

10. Use of a structure sliding bearing (210) according to one of the preceding claims, **characterized in that**
at least two partial sliding surfaces (228A, 228B) of the main sliding surface (226), which are angled towards each other, are of different sizes.

11. Use of a structure sliding bearing (310) according to one of the preceding claims, **characterized in that**
the sliding plate (316) is multi-part and the distance between the corresponding sliding plate parts (316A, 316B) is adjustable.

12. Use of a structure sliding bearing (610) according to any one of the preceding claims, **characterized in that**
the structure sliding bearing (610) is designed as a pot bearing, in which the intermediate bearing member (614) has a pot cover and the bearing base (612) has a pot together with an elastomer cushion (616).

13. Use of a structure sliding bearing (210) according to any one of claims 1 to 11, **characterized in that**
the structure sliding bearing (210) is designed as a spherical bearing in which the intermediate bearing member (214) has a spherical cap,
wherein the spherical cap has a convex portion (220) and the bearing base (212) has a corresponding concave portion (218), and the convex portion (220) of the spherical cap is slidably disposed in the concave portion (218) of the bearing base (212).

14. Use of a structure sliding bearing (410) according to claim 13,
**characterized in that**
the concave portion (418) of the bearing base (412) has a recess (436) at a lower pole (P), such that the convex portion (220) of the spherical cap does not come into contact with the concave portion (418) of the bearing base (412) in the region of the recess (436).

15. Use of a structure sliding bearing (410) according to claim 14,
**characterized in that**
the recess (436) is formed circularly centered to the lower pole (P).

16. Use of a structure sliding bearing (410) according to claim 14 or 15,
**characterized in that**
on the concave portion (418) of the bearing base (412) a sliding material (424), preferably a polymer sliding disk, is arranged and the recess (436) is formed in the sliding material (424).

17. Use of a structure sliding bearing (510) according to any one of claims 13 to 16, **characterized in that**
the structure sliding bearing (510) further has at least one stop (536) between the sliding plate (516) and the bearing base (212).

## Revendications

1. Utilisation d'un appareil d'appui glissant (210) pour relier un premier élément de construction avec un deuxième élément de construction, ledit appareil d'appui glissant (210) comprenant :
une partie inférieure d'appareil d'appui (212) qui peut être reliée avec le premier élément de construction ;
une plaque de glissement (216) qui peut être reliée avec le deuxième élément de construction ; et
une partie intermédiaire d'appareil d'appui (214) qui est disposée entre ladite partie inférieure d'appareil d'appui (212) et ladite plaque de glissement (216),
une surface principale de glissement (226) étant disposée entre ladite partie intermédiaire d'appareil d'appui (214) et ladite plaque de glissement (216) dudit appareil d'appui (210),
ladite surface principale de glissement (226) comprenant au moins deux sous-surfaces de glissement (228A, 228B) qui sont respectivement disposés dans des plans de glissement (230A, 230B) inclinés l'un par rapport à l'autre,
lesdits plans de glissement (230A, 230B) se rencontrant sur une ligne d'intersection commune (S) qui forme un axe de déplacement dudit appareil d'appui glissant (210) le long duquel ladite plaque de glissement (216) peut se déplacer,
les deux plans de glissement (230A, 230B) formant entre eux un premier angle (α),
**caractérisée en ce que**
le premier angle (α) est choisi de façon qu'en état limite de service dudit appareil d'appui glissant (210), lors d'une force horizontale maximale en combinaison avec une force verticale minimale, il ne se produit pas de fente béante dans la région de la surface principale de glissement (226).

2. Utilisation d'un appareil d'appui glissant (210) selon la revendication 1,
**caractérisée en ce que**
ledit appareil d'appui glissant (210) est un appareil d'appui glissant à guidage uniaxiale dans lequel ladite plaque de glissement (216) ne peut se déplacer que le long de l'axe de déplacement (A) par rapport à ladite partie intermédiaire d'appareil d'appui (214).

3. Utilisation d'un appareil d'appui glissant (210) selon la revendication 1 ou 2,
**caractérisée en ce que**
les deux plans de glissement (230A, 230B) sont disposés de façon que la ligne d'intersection (S) s'étend en direction horizontale.

4. Utilisation d'un appareil d'appui glissant (210) selon l'une quelconque des revendications précédentes,
**caractérisée en ce que**
la surface principale de glissement comprend un matériau glissant à lubrification durable (232), de préférence comprenant PTFE, UHMWPE, POM et/ou PA.

5. Utilisation d'un appareil d'appui glissant (210) selon la revendication 4,
**caractérisée en ce que**
le matériau glissant présente un coefficient de frottement qui est de 0,03 au maximum.

6. Utilisation d'un appareil d'appui glissant (210) selon la revendication 4 ou 5,
**caractérisée en ce que**
le matériau glissant (232) comprend au moins une plaque de glissement lubrifiée qui comprend de préférence au moins une alvéole de lubrification.

7. Utilisation d'un appareil d'appui glissant (210) selon l'une quelconque des revendications précédentes,
**caractérisée en ce que**
au moins deux sous-surfaces de glissement (228A, 228B) inclinées l'une par rapport à l'autre sont disposées de façon que les plans de glissement (230A, 230B) correspondants constituent la forme d'un toit en bâtière.

8. Utilisation d'un appareil d'appui glissant (210) selon l'une quelconque des revendications précédentes,
**caractérisée en ce que**
au moins deux sous-surfaces de glissement (228A, 228B) inclinées l'une par rapport à l'autre sont disposées de façon que les plans de glissement (230A, 230B) correspondants constituent la forme d'un toit en bâtière renversé.

9. Utilisation d'un appareil d'appui glissant (210) selon l'une quelconque des revendications précédentes,
**caractérisée en ce que**
au moins deux sous-surfaces de glissement (228A, 228B) inclinées l'une par rapport à l'autre sont, par rapport à un plan de symétrie (E) s'étendant à travers la ligne d'intersection (S) et en direction verticale, symétriques l'une par rapport à l'autre.

10. Utilisation d'un appareil d'appui glissant (210) selon l'une quelconque des revendications précédentes,
**caractérisée en ce que**
au moins deux sous-surfaces de glissement (228A, 228B), inclinées l'une par rapport à l'autre, de la surface principale de glissement (226) sont de tailles différentes.

11. Utilisation d'un appareil d'appui glissant (310) selon l'une quelconque des revendications précédentes,
**caractérisée en ce que**
ladite plaque de glissement (316) est formée en plusieurs parties et l'écart entre les parties de plaque de glissement correspondantes (316A, 316B) est réglable.

12. Utilisation d'un appareil d'appui glissant (610) selon l'une quelconque des revendications précédentes,
**caractérisée en ce que**
ledit appareil d'appui glissant (610) est réalisé sous forme d'un appareil à pot dans lequel la partie intermédiaire d'appareil (614) comprend un couvercle de pot et la partie inférieure d'appareil (612) comprend un pot avec un coussin en élastomère (616).

13. Utilisation d'un appareil d'appui glissant (210) selon l'une quelconque des revendications 1 à 11,
**caractérisée en ce que**
ledit appareil d'appui glissant (210) est réalisé sous forme d'un appareil à calotte dans lequel la partie intermédiaire d'appareil d'appui (214) comprend une calotte,
la calotte comprenant une partie convexe (220) et la partie inférieure d'appareil d'appui (212) comprenant une partie concave (218) correspondant, et la partie convexe (220) de la calotte est disposée dans la partie concave (218) de la partie inférieure d'appareil d'appui (212) de façon glissante.

14. Utilisation d'un appareil d'appui glissant (410) selon la revendication 13,
**caractérisée en ce que**
la partie concave (418) de la partie inférieure d'appareil d'appui (412) comprend un évidement (436) sur un pôle inférieur (P) de façon que dans la région de l'évidement (436) la partie convexe (220) de la calotte ne vient pas en contact avec la partie concave (418) de la partie inférieure d'appareil d'appui (412).

15. Utilisation d'un appareil d'appui glissant (410) selon la revendication 14,
**caractérisée en ce que**
ledit évidement (436) est réalisé en forme de cercle et de façon centrée par rapport au pôle inférieur (P).

16. Utilisation d'un appareil d'appui glissant (410) selon la revendication 14 ou 15,
**caractérisée en ce que**
un matériau glissant (424), de préférence une plaque de glissement en polymère, est disposé sur la partie concave (418) de la partie inférieure d'appareil d'appui (412) et ledit évidement (436) est réalisé dans le matériau glissant (424).

17. Utilisation d'un appareil d'appui glissant (510) selon l'une quelconque des revendications 13 à 16,
**caractérisée en ce que**
ledit appareil d'appui glissant (510) comprend en outre au moins une butée (536) entre la plaque de glissement (516) et la partie inférieure d'appareil d'appui (212).
